# EUROPÄISCHE PATENTSCHRIFT

(11) **EP 3 928 889 B1**
(45) Veröffentlichungstag und Bekanntmachung des Hinweises auf die Patenterteilung: **28.01.2026**
(21) Anmeldenummer: 20210020.2
(22) Anmeldetag: 26.11.2020
(51) Int. Cl.: B22D 17/20, B22D 17/32

(54) **DRUCKGIESSMASCHINE UND BETRIEBSVERFAHREN**
PRESSURE DIE CASTING MACHINE AND METHOD OF OPERATION
MACHINE À COULER SOUS PRESSION ET PROCÉDÉ DE FONCTIONNEMENT

(30) Priorität: 22.06.2020 DE 102020207704
(43) Veröffentlichungstag der Anmeldung: 29.12.2021
(73) Patentinhaber: Oskar Frech GmbH + Co. KG, 73614 Schorndorf (DE)
(72) Erfinder: Gerner, Daniel, 73563 Mögglingen (DE); Sydlo, Andreas, 73660 Urbach (DE)
(74) Vertreter: Patentanwälte Ruff, Wilhelm, Beier, Dauster & Partner mbB

(56) Entgegenhaltungen:
- DE-A1- 19 807 568
- DE-A1- 3 248 423
- DE-C- 678 949
- DE-U1- 202009 004 299
- JP-A- 2011 110 566

## Beschreibung

Die Erfindung bezieht sich auf eine Druckgießmaschine mit einer Gießform, einer Gießkammer, einem axialbeweglich in der Gießkammer angeordneten Gießkolben, einem in die Gießkammer führenden Schmelzeeinlasskanal, einem Absperrventil im Schmelzeeinlasskanal, einem von der Gießkammer zur Gießform führenden Schmelzeauslasskanal und einer Steuereinheit zur Steuerung des Gießkolbens. Weiter bezieht sich die Erfindung auf ein Verfahren zum Betrieb einer solchen Druckgießmaschine, bei dem zur Durchführung eines jeweiligen Gießvorgangs in einer Formfüllphase der Gießkolben in der Gießkammer bei geschlossenem Absperrventil aus einer Gießstartposition in eine Füllendposition vorbewegt und dadurch Schmelzematerial über den Schmelzeauslasskanal in die Gießform gedrückt wird und in einer anschließenden Nachfüllphase der Gießkolben in die Gießstartposition zurückbewegt und dadurch der Gießkammer bei geöffnetem Absperrventil Schmelzematerial über den Schmelzeeinlasskanal wieder zugeführt wird.

Derartige, gattungsgemäße und ähnliche Druckgießmaschinen und zugehörige Betriebsverfahren werden allgemein dafür benutzt, im jeweiligen Gießvorgang bzw. Gießzyklus ein bestimmtes Bauteil, auch Gussteil genannt, zu gießen. Die vorliegende Druckgießmaschine, im Folgenden auch kurz als Maschine bezeichnet, und das vorliegende Betriebsverfahren eignen sich insbesondere für metallisches Druckgießen, z.B. zum Gießen flüssiger oder teilflüssiger Metallschmelzen, wie Zink, Blei, Aluminium, Magnesium, Titan, Stahl, Kupfer und Legierungen dieser Metalle. Bei der Druckgießmaschine kann es sich insbesondere um eine Warmkammer-Druckgießmaschine handeln. In dieser Ausführung ist die Gießkammer in einem Gießbehälter ausgebildet, der in ein Schmelzebad eingetaucht ist, das von einem Schmelzebehälter bereitgehalten wird.

In der Formfüllphase des Gießvorgangs wird in der Gießkammer befindliches Schmelzematerial durch die Vorbewegung des Gießkolbens unter Druck über den Schmelzeauslasskanal aus der Gießkammer heraus in eine von der Gießform gebildete Formkavität gedrückt, um ein entsprechendes Gussteil zu bilden. Die Gießform beinhaltet hierbei üblicherweise eine feste und eine bewegliche Formhälfte, die zwischen sich die Formkavität bilden, die auch Formhohlraum oder synonym zur diesen bildenden Gießform kurz Form genannt wird. In typischen Realisierungen umfasst der Schmelzeauslasskanal eintrittsseitig einen Steigrohrbereich eines die Gießkammer enthaltenden Gießbehälters und austrittsseitig einen an den Gießbehälter angesetzten Mundstückkörper, d.h. das Schmelzematerial gelangt nach Verlassen der Gießkammer über den Steigrohrbereich und den Mundstückkörper zu einem Schmelzeeinlass in den Bereich direkt vor der Formkavität, in dem sich typischerweise ein sogenannter Angusskegel befindet.

In der Nachfüllphase wird der Gießkolben von seiner Füllendposition wieder in seine Ausgangsposition, d.h. Gießstartposition, zurückbewegt, und durch die Rückbewegung des Gießkolbens wird Schmelzematerial über den Schmelzeeinlasskanal in die Gießkammer nachgefüllt. Die Nachfüllphase kann daher auch als Kolbenrückkehrphase bezeichnet werden.

Bei einem entsprechenden Maschinentyp, wie er insbesondere für die vorliegende Druckgießmaschine geeignet ist, führt der Schmelzeauslasskanal getrennt vom Schmelzeeinlasskanal aus der Gießkammer ab, d.h. Schmelzeeinlasskanal und Schmelzeauslasskanal bilden zwei getrennte Führungskanäle für das Schmelzematerial mit einem Gießkammereinlass, an dem der Schmelzeeinlasskanal in die Gießkammer einmündet, und einem von diesem separaten Gießkammerauslass, an dem der Schmelzeauslasskanal aus der Gießkammer ausmündet. Diese Konfiguration erleichtert eine unabhängige Steuerung der Schmelzeflüsse im Schmelzeeinlasskanal und im Schmelzeauslasskanal, wobei sich speziell der Schmelzefluss im Schmelzeeinlasskanal durch das dort befindliche Absperrventil steuern lässt.

Als Absperrventil ist je nach Systemausführung ein rein durch Schmelzedruck betätigtes Rückschlagventil oder ein aktiv ansteuerbares Absperrventil verwendbar. Letzteres wird vorliegend als Absperrsteuerventil bezeichnet und von der Steuereinheit gesteuert. Das Absperrsteuerventil wird bei diesen gattungsgemäßen Druckgießmaschinen und zugehörigen Betriebsverfahren üblicherweise während der gesamten Formfüllphase geschlossen gehalten und während der gesamten Nachfüllphase offen gehalten. Im Vergleich zu einem bloßen Rückschlagventil bietet es als ein aktiv steuerbares bzw. ansteuerbares Absperrventil die Möglichkeit, den Schmelzedurchfluss im Schmelzeeinlasskanal bei Bedarf auch unabhängig von den Schmelzedruckverhältnissen in der Gießkammer bzw. im Schmelzeeinlasskanal zu beeinflussen bzw. zu regulieren.

Die Steuereinheit umfasst je nach Systemausführung eine einzige Steuerungsvorrichtung, in der alle Steuerungsfunktionalitäten der Druckgießmaschine integriert sind, oder mehrere einzelne Steuerungsvorrichtungen, die jeweils spezifische Maschinenkomponenten steuern bzw. regeln und vorzugsweise miteinander in Kommunikationsverbindung stehen. Dabei kann die Steuereinheit wie üblich mindestens teilweise in Hardware und/oder mindestens teilweise softwaremäßig ausgeführt sein. Die Steuereinheit steuert vorliegend insbesondere den Gießkolben, genauer gesagt dessen Bewegung, und optional eine oder mehrere weitere Maschinenkomponenten wie insbesondere das Absperrsteuerventil, wenn das Absperrventil durch ein solches realisiert ist.

Die Patentschrift EP 0 576 406 B1 offenbart eine solche Vorgehensweise für ein System mit einem Gießkolben vom Verdrängertyp, wie er als Alternative zu einem Gießkolben vom Schiebertyp bekannt ist, und mit einem direkt an einer Einmündung des Schmelzeeinlasskanals in die Gießkammer angeordneten Absperrsteuerventil. Beim Schiebertyp entspricht das Kolbenaußenmaß des Gießkolbens dem Innenmaß der Gießkammer, wobei der Kolben gegenüber der Gießkammerwand abgedichtet ist. Folglich schiebt in diesem Fall der Gießkolben bei seiner Vorbewegung das Schmelzematerial in der Gießkammer vollständig vor und übt dabei den nötigen Druck auf das Schmelzematerial aus, um selbiges in die Formkavität zu drücken. Beim Verdrängertyp ist das Außenmaß des Gießkolbens geeignet geringer als das Innenmaß der Gießkammer, so dass der Gießkolben bei seiner Vorbewegung in das Schmelzematerial der Gießkammer eintaucht. Die Druckwirkung auf das Schmelzematerial wird in diesem Fall durch den Verdrängungseffekt des in das Schmelzematerial eintauchenden Gießkolbenvolumens bewirkt.

Die Offenlegungsschrift DE 32 48 423 A1 offenbart ebenfalls eine gattungsgemäße Druckgießmaschine und ein zugehöriges Betriebsverfahren, wobei dort ein Gießkolben mit Vorkolben vom Verdrängertyp und ein der Gießkammer zusätzlich zuführbares Druckgas verwendet wird und sich das Absperrsteuerventil in einem die Gießkammer enthaltenden Gießbehälter mit jeweiligem strömungstechnischem Abstand stromaufwärts der Gießkammer und stromabwärts von einem Einlass in den Gießbehälter im Schmelzeeinlasskanal befindet. Während der Formfüllphase wird das Absperrsteuerventil geschlossen gehalten. Während der Nachfüllphase wird das Absperrsteuerventil geöffnet und eine gewisse Menge an Druckgas in die Gießkammer geleitet, um vor dem Öffnen des Absperrsteuerventils die Bildung eines Vakuums in der Gießkammer und ein Aufspritzen von dadurch hereingerissener Schmelze auf den Gießkolbenteil hinter dem Vorkolben zu vermeiden und den Gasdruck in der Gießkammer um ein gewisses Maß über Atmosphärendruck hinaus vorzuspannen. Nach Zufuhr einer erforderlichen Schmelzemenge während der Nachfüllphase wird das Absperrsteuerventil wieder geschlossen.

Beim Druckgießen wird aus wirtschaftlichen Gründen eine möglichst kurze Zykluszeit, d.h. Dauer eines jeweiligen Gießvorgangs, und aus Gründen der Gussteilqualität ein möglichst niedriger Luftanteil im Gussteil, d.h. eine minimale Luftporosität des Gussteils, angestrebt. Um insbesondere dem letztgenannten Aspekt Rechnung zu tragen, wird in der Patentschrift EP 1 284 168 B1 vorgeschlagen, zu Beginn der Formfüllphase bzw. vor der eigentlichen Formfüllphase in einer Vorfüllphase den Gießkolben bereits bei noch offener Form so weit vorzubewegen, dass das Schmelzematerial den Steigkanalbereich und den Mundstückkörperbereich füllt, bevor dann die Form geschlossen und der Gießkolben zur Durchführung der eigentlichen Formfüllphase weiter vorbewegt wird. Der Gießkolben ist dort vom Schiebertyp und fungiert selbst als ein Absperrorgan, indem er während der Nachfüllphase durch seine Rückbewegung hinter den Gießkammereinlass selbigen freigibt und ihn während der Formfüllphase durch seine Vorbewegung über den Gießkammereinlass hinaus absperrt.

Weitere allgemein bei Druckgießmaschinen der vorliegenden Art zu berücksichtigende Gesichtspunkte sind u.a. die Minimierung von Verschleißeffekten der einander gegenüberliegenden Wandungen von Gießkolben und Gießkammer durch die Hubbewegung des Gießkolbens in der Gießkammer, insbesondere wenn dieser vom Schiebertyp ist, und das Verhindern einer unerwünschten Schmelzetropfenbildung im Bereich des Angusskegels, der üblicherweise die eintrittsseitige Schnittstelle einer formseitigen, austrittsseitig mit einem Anschnitt in die Formkavität mündenden Schmelzekanalstruktur zur Ankopplung an den Mundstückkörper bildet.

Der Erfindung liegt als technisches Problem die Bereitstellung einer Druckgießmaschine und eines zugehörigen Betriebsverfahrens der eingangs genannten Art zugrunde, die gegenüber dem oben erläuterten Stand der Technik Vorteile insbesondere im Hinblick auf die Erzielung relativ kurzer Gießzykluszeiten und/oder einer relativ geringen Luftporosität im Gussteil und/oder im Hinblick auf eine relativ geringe Verschleißneigung von Gießkolben und Gießkammer und/oder eine Vermeidung der Schmelztropfenbildung im Angusskegelbereich bieten.

Die Erfindung löst dieses Problem durch die Bereitstellung eines Druckgießmaschinen-Betriebsverfahrens mit den Merkmalen des Anspruchs 1 und einer Druckgießmaschine mit den Merkmalen des Anspruchs 10. Vorteilhafte Weiterbildungen der Erfindung sind in den Unteransprüchen angegeben.

Gemäß einem Aspekt des erfindungsgemäßen Betriebsverfahren, auf den der Anspruch 1 gerichtet ist, wird in der Nachfüllphase des Gießvorgangs das zuvor geöffnete Absperrventil geschlossen, bevor der Gießkolben durch seine Rückbewegung seine Gießstartposition erreicht hat, und durch die weitere Rückbewegung des Gießkolbens wird Schmelzematerial im Schmelzeauslasskanal rückgesaugt, d.h. aus dem Schmelzeauslasskanal teilweise in die Gießkammer rückgesaugt. Das Schließen des Absperrventils kann im Fall eines Absperrsteuerventils aktiv durch die Steuereinheit erfolgen, im Fall eines Rückschlagventils z.B. durch ein das Ventil in seine Schließstellung vorspannendes Vorspannelement, wie eine Vorspannfeder. Somit ist bei diesem Betriebsverfahren in einem anfänglichen Abschnitt der Nachfüllphase das Absperrventil zunächst geöffnet, wenn sich der Gießkolben zurückbewegt, so dass Schmelzematerial über den Schmelzeeinlasskanal in die Gießkammer nachgefüllt wird, während im restlichen Abschnitt der Nachfüllphase das Absperrventil geschlossen ist, so dass durch das weitere Zurückbewegen des Gießkolbens Schmelzematerial im Schmelzeauslasskanal rückgesaugt werden kann. Zum Öffnen wird das Absperrventil in der Realisierung als Absperrsteuerventil von der zugeordneten Steuereinheit in seine Offenstellung gesteuert, in der Realisierung als Rückschlagventil durch den Schmelzeunterdruck in der Gießkammer.

Diese erfindungsgemäße Verfahrensführung kombiniert in einer vorteilhaften Weise ein erforderliches Nachfüllen der Gießkammer mit Schmelzematerial über den Schmelzeeinlasskanal mit einem teilweisen Rücksaugen von Schmelzematerial im Schmelzeauslasskanal. Das nicht erstarrte Schmelzematerial im Schmelzeauslasskanal wird dabei nach der Füllphase vorzugsweise nicht komplett bis auf eine in der Gießkammer oder einem vorgelagerten Schmelzebad vorliegende Schmelzefüllstandshöhe rückgesaugt, sondern kann in einem durch entsprechende Wahl des Schließzeitpunkts des Absperrventils bzw. der zugehörigen Stellung des Gießkolbens einstellbaren bzw. vorgebbaren Maß bis zu einem vorderen Bereich des Schmelzeauslasskanals in diesem verbleiben und muss daher in einem nächsten Gießvorgang nicht erst bis zu diesem Füllgrad im Schmelzeauslasskanal vorbewegt werden.

Diese erfindungsgemäße Vorgehensweise bietet aufgrund dieser Eigenschaften mehrere Vorteile. So lässt sich die Zykluszeit für die aufeinanderfolgenden Gießvorgänge verkürzen. Ebenso lässt sich der Bewegungshub des Gießkolbens in der Gießkammer reduzieren, wodurch damit einhergehende Verschleißeffekte minimiert werden können. Der Verschleiß an verschleißbehafteten Teilen der Gießkammer und des Gießkolbens, einschließlich üblicher Kolbenringe, ist durch diese erfindungsgemäße Vorgehensweise z.B. im Vergleich mit konventionellen Systemen, bei denen der Gießkolben als Absperrorgan für den Schmelzeeinlasskanal fungiert, auch deshalb deutlich reduziert, weil sich der bei der Rückbewegung des Gießkolbens in der Gießkammer auftretende Unterdruck bei Bedarf merklich geringer halten lässt, indem das Absperrventil geeignet gesteuert bzw. umgestellt wird. Da der Schmelzeauslasskanal zwischen aufeinanderfolgenden Gießvorgängen weitgehend mit Schmelzematerial gefüllt bleiben kann, steht zu Beginn des jeweiligen Gießvorgangs entsprechend wenig Luft im vorderen Abschnitt des Schmelzeauslasskanals an, wodurch sich die Luftporosität des hergestellten Gussteils signifikant reduzieren lässt, was dementsprechend die Qualität des hergestellten Gussteils deutlich verbessern kann.

Durch das Rücksaugen von nicht erstarrtem Schmelzematerial im Schmelzeauslasskanal in einem steuerbaren bzw. kontrollierten Maß, d.h. in steuerbarer bzw. vorgebbarer Menge, lässt sich sehr vorteilhaft eine unerwünschte Bildung eines Schmelzetropfens im Bereich des Angusskegels der Druckgießmaschine bzw. ihres Formwerkzeugs, d.h. am Anguss bzw. am Übergang bzw. Austritt des Schmelzeauslasskanals bzw. eines dessen austrittsseitigen Abschnitt bildenden Mundstückkörpers zu einer anschließenden Mundstückdüse bzw. Mundstückspitze verhindern, indem das Schmelzematerial vom dortigen Austrittsbereich des Schmelzeauslasskanals weg mehr oder weniger weit in den Schmelzeauslasskanal hinein zurückgesaugt wird. Das Maß an Rücksaugung kann je nach Bedarf und den Gegebenheiten der Druckgießmaschine geeignet eingestellt bzw. vorgegeben, d.h. gewählt, werden, zweckmäßigerweise dergestalt, dass einerseits die besagte Schmelzetropfenbildung sicher vermieden und andererseits das Schmelzematerial noch relativ weit vorne, d.h. bevorzugt in einem vorderen bzw. weit vorne liegenden Bereich, im Schmelzauslasskanal verbleibt.

In vorteilhaften Realisierungen wird dazu das Schmelzematerial so weit zurückgesaugt, dass es einerseits bis zu einem vorderen bzw. relativ weit vorn liegenden Bereich des Schmelzeauslasskanals in diesem verbleibt, d.h. dort ansteht, jedoch andererseits mit einem gewissen, relativ geringen Abstand von z.B. ca. 5mm bis 100mm zum Angusskegel bzw. Austritt des Schmelzeauslasskanals, an dem sich ansonsten der Schmelztropfen bilden würde, hinter selbigem liegt, insbesondere mit einem Abstand zu diesem Austritt bzw. zu einem je nach vorliegendem System kurz hinter diesem Austritt liegenden Abschmelzpunkt, an dem die noch flüssigere Schmelze von der davorliegenden, bereits erstarrten bzw. teilerstarrten Schmelze im Angusskegel bzw. in der Form abreisst, von z.B. zwischen ca. 10mm und ca. 50mm, vorzugsweise z.B. zwischen ca. 30mm und ca. 40mm, je nach Bedarf, Viskosität des Schmelzematerials und/oder Systemauslegung der Maschine. In entsprechenden, typischen Ausführungen der Druckgießmaschine liegt der dazu erforderliche Rücksaughub des Gießkolbens ab der Gießkolbenstellung, zu der das Absperrventil geschlossen ist, bis zur Gießstartposition im Bereich von einem bis einigen wenigen Millimetern, z.B. zwischen ca. 2mm und 20mm.

Das Rücksaugen hat zudem den Vorteil, dass dadurch entsprechend Gießkolbenhubweg gewonnen wird, der in einem ersten Abschnitt der Formfüllphase im darauffolgenden Gießvorgang zum Beschleunigen des Gießkolbens genutzt werden kann, bevor der Gießkolben das Schmelzematerial in die Form zu drücken beginnt. Dies kann vor allem auch bei Formen mit keinem oder nur relativ geringem Anguss günstig sein.

Ein weiterer Vorteil des Rücksaugens kann sich bei Anwendungen ergeben, in denen der Anschnitt zum Gussteil vor dem noch teilflüssigen Material im Angusskanal erstarrt. Dann ist es möglich, noch nicht erstarrtes Schmelzematerial aus dem Angusskegel zurückzusaugen, so dass dieses nicht erneut aufgeschmolzen werden muss. Dabei kann es sich je nach Gießform und den sonstigen Gegebenheiten um einen Schmelzematerialanteil von z.B. bis zu ca. 5% bezogen auf die in die Gießform eingeleitete Schmelzemenge handeln.

In einer Weiterbildung der Erfindung wird der Gießkolben in der Nachfüllphase im Zeitraum mit geschlossenem Absperrventil mit geringerer Geschwindigkeit zurückbewegt als im vorausgehenden Zeitraum mit noch geöffnetem Absperrventil. Mit anderen Worten wird in diesem Fall der Gießkolben während des abschließenden Rücksaugabschnitts bei geschlossenem Absperrventil mit geringerer Geschwindigkeit zurückbewegt als im anfänglichen Nachfüllabschnitt bei geöffnetem Absperrventil. Diese Wahl eines nicht-konstanten Geschwindigkeitsverlaufs des Gießkolbens in der Nachfüllphase kombiniert vorteilhaft ein zügiges anfängliches Nachfüllen von Schmelze in die Gießkammer mit einem moderat langsameren anschließenden Rücksaugvorgang und Erreichen der Gießstartposition durch den Gießkolben.

In einer Weiterbildung der Erfindung wird in der Nachfüllphase des Gießvorgangs das zuvor geöffnete Absperrventil geschlossen, sobald der Gießkolben durch seine Rückbewegung eine Ventilumstellposition erreicht hat. Dies kann im Fall eines Absperrsteuerventils durch eine aktiv gesteuerte Ventilumschaltung zu diesem Zeitpunkt und im Fall eines Rückschlagventils z.B. dadurch erfolgen, dass der Gießkolben in der Ventilumstellposition angehalten wird und/oder die geschlossene Gießform geöffnet wird, so dass kein weiterer Schmelzeunterdruck in der Gießkammer erzeugt wird, wodurch sich das Rückschlagventil selbsttätig rückstellend in seine Schließstellung bewegt. Mit dieser Maßnahme erfolgt das Umschalten des Absperrventils von seiner Offenstellung in seine Schließstellung in Abhängigkeit von der Position des Gießkolbens, genauer gesagt in Abhängigkeit von dessen Erreichen einer bestimmten Position, vorliegend als Ventilumstellposition oder auch Ventilumsteuerposition bezeichnet. Das Schließen des Absperrventils beendet das Zuführen von Schmelzematerial in die Gießkammer über den Schmelzeeinlasskanal, so dass durch die weitere Rückbewegung des Gießkolbens von seiner Ventilumstellposition bis zum Erreichen seiner Gießstartposition im gewünschten Maß Schmelzematerial aus dem Schmelzeauslasskanal in die Gießkammer rückgesaugt werden kann. Im Fall eines Rückschlagventils kann ein unerwünschtes Öffnen des Absperrventils in diesem Zeitraum z.B. dadurch verhindert werden, dass die Gießform geöffnet wird, bevor der Gießkolben aus seiner Ventilumstellposition heraus weiter zurückbewegt wird. In alternativen Ausführungen wird die Auslösung für das Umsteuern des Absperrventils von seiner Offenstellung in seine Schließstellung während der Nachfüllphase des Gießvorgangs in einer anderen Weise getriggert, z.B. durch den Ablauf einer hierzu vorgebbaren Zeitdauer seit Beginn der Nachfüllphase bzw. seit Beginn der Rückbewegung des Gießkolbens.

In einer Ausgestaltung der Erfindung ist ein Hubabstand der Ventilumstellposition des Gießkolbens zur Gießstartposition variabel vorgebbar. Mit dieser Maßnahme kann flexibel auf unterschiedliche Systemgegebenheiten reagiert werden. Der Hubabstand der Ventilumstellposition des Gießkolbens von der Gießstartposition bestimmt den Anteil der abschließenden Rückbewegung des Gießkolbens von seiner Ventilumstellposition zu seiner Gießstartposition am gesamten Gießkolbenhub, der durch den Abstand der Füllendposition von der Gießstartposition gegeben ist, und damit auch das Maß an Schmelzerücksaugung im Schmelzeauslasskanal. Dieser Hubabstand ist naturgemäß größer als null und kleiner als der gesamte Gießkolbenhub, d.h. der Hubabstand der Füllendposition von der Gießstartposition, und kann auf einen jeweils gewünschten bzw. den Erfordernissen des jeweiligen Anwendungsfalles entsprechenden Wert festgelegt werden, z.B. auf einen Wert zwischen ca. 2mm und 20mm und spezieller zwischen ca. 4mm und 8mm, je nach Bedarf und den Systemgegebenheiten der Druckgießmaschine, wobei er in entsprechenden Realisierungen höchstens die Hälfte oder höchstens ein Drittel oder höchstens ein Viertel des gesamten Gießkolbenhubs oder noch weniger beträgt. Mit größerem Hubabstand der Ventilumstellposition zur Gießstartposition erhöht sich das Maß an Rücksaugung von Schmelzematerial im Schmelzeauslasskanal, die Wahl eines kürzeren Hubabstands verringert die Menge von im Schmelzeauslasskanal rückgesaugtem Schmelzematerial. Der Hubabstand der Ventilumstellposition von der Gießstartposition des Gießkolbens kann z.B. für verschiedene bei der Druckgießmaschine austauschbar zum Einsatz kommende Gießformen unterschiedlich gewählt werden. In alternativen Ausführungen kann dieser Hubabstand unveränderlich vorgegeben sein, wenn eine variable Einstellung nicht benötigt wird.

In einer Ausgestaltung der Erfindung wird in der Nachfüllphase des Gießvorgangs der Gießkolben in der Ventilumstellposition während einer Stoppdauer angehalten, bevor er weiter bis zu seiner Gießstartposition zurückbewegt wird. Die Stoppdauer für die Rückbewegung des Gießkolbens kann für das Umstellen des Absperrventils von seiner Offenstellung in seine Schließstellung und bei Bedarf für das Öffnen der Gießform genutzt werden. Dadurch kann das Umschalten des Absperrventils in einem Zeitraum erfolgen, in welchem kein bewegter Schmelzefluss im Schmelzeeinlasskanal und somit durch das Absperrventil hindurch vorliegt, sondern das Schmelzematerial im Schmelzeeinlasskanal steht. Die Stoppdauer kann in ihrer zeitlichen Dauer geeignet festgelegt werden, z.B. abhängig von der Zeitdauer, die das Absperrventil für seine Umstellung von der Offenstellung in die Schließstellung benötigt und/oder die zum Öffnen der Gießform benötigt wird, wobei optional auch eine variabel veränderliche Vorgabe der Stoppdauer vorgesehen sein kann. In alternativen Ausführungen wird das Absperrventil von seiner Offenstellung in seine Schließstellung ohne Unterbrechung der Rückbewegung des Gießkolbens umgeschaltet, d.h. ohne dass der Gießkolben in seiner Rückbewegung nach Erreichen seiner Ventilumstellposition vollständig angehalten wird.

In einer Weiterbildung der Erfindung wird in der Nachfüllphase des Gießvorgangs die Gießform mindestens so lange geschlossen gehalten, wie das Absperrventil noch geöffnet ist. Diese Maßnahme hat zur Folge, dass durch die Rückbewegung des Gießkolbens Schmelzematerial in die Gießkammer über den Schmelzeeinlasskanal nachgefüllt wird, jedoch noch keine merkliche Rücksaugung von Schmelzematerial im Schmelzeauslasskanal stattfindet, solange sich das Absperrventil in seiner Offenstellung befindet. Denn da die Gießform noch geschlossen ist und das in der Regel zu diesem Zeitpunkt bereits zumindest teilerstarrte Gussteil enthält, kann über diese keine merkliche Luftmenge in den Schmelzeauslasskanal gelangen, so dass in diesem anfänglichen Abschnitt der Nachfüllphase noch kein Schmelzematerial aus dem Schmelzeauslasskanal in die Gießkammer rückgesaugt wird. In alternativen Ausführungen wird die Gießform bereits geöffnet bzw. jedenfalls mit ihrem Öffnen begonnen, während das Absperrventil noch geöffnet ist.

In einer Ausgestaltung der Erfindung, die sich insbesondere für den Fall der Verwendung eines Absperrsteuerventils als Absperrventil eignet, wird in der Nachfüllphase des Gießvorgangs mit einem Öffnen der Gießform begonnen, nachdem der Gießkolben seine Gießstartposition erreicht hat. Mit dieser Vorgehensweise erfolgt das Rücksaugen von Schmelzematerial im Schmelzeauslasskanal im Wesentlichen erst dann, wenn der Gießkolben seine Gießstartposition erreicht hat. Durch die Rückbewegung des Gießkolbens von der Ventilumstellposition, bei deren Erreichen das Absperrsteuerventil geschlossen wird, in die Gießstartposition baut der Gießkolben zunächst einen entsprechenden Unterdruck auf, und nach beginnendem Öffnen der Gießform wird dann das Schmelzematerial durch den zugehörigen Unterdruckeffekt in entsprechendem Maß aus dem Schmelzeauslasskanal in die Gießkammer rückgesaugt.

In einer alternativen Ausgestaltung der Erfindung wird in der Nachfüllphase des Gießvorgangs mit einem Öffnen der Gießform begonnen, nachdem der Gießkolben seine Ventilumstellposition erreicht hat und bevor er seine Gießstartposition erreicht hat. Bei dieser Vorgehensweise kann Schmelzematerial bereits während der weiteren Rückbewegung des Gießkolbens in seine Gießstartposition im Schmelzeauslasskanal bzw. aus dem Schmelzeauslasskanal in die Gießkammer rückgesaugt werden. Es versteht sich, dass in entsprechenden Ausführungen mit dem Öffnen der Gießform zu jedem beliebigen Zeitpunkt während der Rückkehrbewegung des Gießkolbens von seiner Ventilumstellposition in seine Gießstartposition begonnen werden kann, in entsprechenden Realisierungen weiter alternativ auch schon bevor der Gießkolben seine Ventilumstellposition erreicht hat und das Absperrventil geschlossen wird.

In einer weiteren Ausgestaltung der Erfindung wird in der Nachfüllphase des Gießvorgangs der Gießkolben in seiner Ventilumstellposition angehalten und von seiner Ventilumstellposition in seine Gießstartposition weiterbewegt, sobald die Gießform beim Öffnen eine bestimmte Gießkolbentrigger-Formöffnungsposition erreicht hat. In dieser Realisierung wird die weitere Rückbewegung des Gießkolbens nach Anhalten in seiner Ventilumstellposition auf den Öffnungsvorgang der Gießform abgestimmt, speziell derart, dass der Gießkolben erst dann in seine Gießstartposition weiterbewegt wird, wenn sich die Gießform um ein vorgebbares Maß, definiert durch die festgelegte Gießkolbentrigger-Formöffnungsposition, geöffnet hat. Dadurch kann der Vorgang des Rücksaugens von Schmelzematerial im Schmelzeauslasskanal im letzten Abschnitt der Nachfüllphase des Gießvorgangs weiter optimiert werden. In alternativen Ausführungen erfolgt die Rückbewegung des Gießkolbens ohne Berücksichtigung der aktuellen Öffnungsposition der Gießform, soweit dafür anwendungsbedingt kein Bedarf besteht.

In einer Weiterbildung der Erfindung wird der Gießkolben von seiner in der Nachfüllphase eines jeweils vorherigen Gießvorgangs erreichten Gießstartposition in einem anfänglichen Vorfüllabschnitt der Formfüllphase eines nächsten Gießvorgangs bei noch nicht vollständig geschlossener Gießform in eine Vorfüllposition vorbewegt, und erst danach wird die Gießform vollständig geschlossen und der Gießkolben von dieser Vorfüllposition in seine Füllendposition weiter vorbewegt. Dadurch kann Luft, die durch das Rücksaugen von Schmelze in der Nachfüllphase des jeweils vorigen Gießzyklus in den vorderen Bereich des Schmelzeauslasskanal gelangt ist, zu Beginn des jeweils aktuellen Gießzyklus zügig über die noch vollständig offene oder zumindest noch teiloffene Form entweichen, bevor dann die Form vollständig geschlossen wird und die eigentliche Formfüllung mit dem Schmelzematerial erfolgt.

Gemäß einem weiteren Aspekt der Erfindung, auf den der Anspruch 1 gerichtet ist und der zusätzlich oder alternativ zum erstgenannten Aspekt des Anspruchs 1 vorgesehen sein kann, wird der Gießkolben in der Gießkammer bei einem Betriebsstart-Gießvorgang in einer Vorfüllphase des Betriebsstart-Gießvorgangs vor der Formfüllphase bei geschlossenem Absperrventil von einer Betriebsstartposition in eine bestimmte Vorfüllposition vorbewegt und anschließend bei geöffnetem Absperrventil in seine Gießstartposition zurückbewegt. Je nach Bedarf und Anwendungsfall kann die Gießform bereits vor oder zu Beginn dieser Vorfüllphase geschlossen werden oder alternativ während der Vorbewegung des Gießkolbens in dieser Vorfüllphase noch offen gehalten und erst vor dem Rückbewegen des Gießkolbens bzw. mit dem Öffnen des Absperrventils geschlossen werden. Im ersteren Fall wird ohne weitere Maßnahmen sichergestellt, dass bei diesem Vorfüllvorgang kein Schmelzematerial unbeabsichtigt über die noch offene Form austreten kann, im letzteren Fall kann Luft, die durch den Vorfüllvorgang aus dem Schmelzeauslasskanal gedrückt wird, rascher über die noch offene Form entweichen.

Diese erfindungsgemäße Vorgehensweise stellt eine spezifische Betriebsstartmaßnahme dar, die vorteilhaft zur Anwendung kommen kann, wenn mit einem zyklischen Gießbetrieb der Druckgießmaschine zum zyklischen Gießen einer Mehrzahl gleicher Gussteile mit einer bestimmten Gießform in aufeinanderfolgenden Gießvorgängen bzw. Gießzyklen begonnen wird, z.B. nach Montage der Gießform bzw. des Gießwerkzeugs an der Druckgießmaschine oder nach einem Neustart der Druckgießmaschine mit einer bestimmten montierten Gießform.

Mit anderen Worten stellt der Betriebsstart-Gießvorgang einen ersten Gießvorgang bzw. Gießzyklus zum Herstellen des gewünschten Gussteils nach einem Betriebsstart der Maschine dar. Bei einem solchen Betriebsstart befindet sich das Schmelzematerial noch nicht in einem vorderen Bereich des Schmelzeauslasskanals, sondern allenfalls in einem hinteren Bereich des Schmelzeauslasskanals z.B. bis auf Höhe einer Schmelzefüllstandshöhe in der Gießkammer oder eines Schmelzebades, in das ein die Gießkammer enthaltender Gießbehälter eingetaucht ist. Durch den speziellen Betriebsstart-Gießvorgang wird dafür gesorgt, dass das Schmelzematerial auch schon für den ersten von mehreren aufeinanderfolgenden Gießvorgängen nach einem solchen Betriebsstart der Maschine in einem vorderen Bereich des Schmelzeauslasskanals vorliegt, wenn mit der Formfüllphase begonnen wird, indem der Gießkolben aus seiner Gießstartposition heraus in Richtung seiner Füllendposition vorbewegt wird, um das Schmelzematerial in die Gießform zu drücken.

Dazu wird vor dieser Formfüllphase in der Vorfüllphase des Betriebsstart-Gießvorgangs der Gießkolben aus seiner zu diesem Zeitpunkt vorliegenden Betriebsstartposition zunächst nur in die Vorfüllposition vorbewegt, wobei das Absperrventil geschlossen bleibt, so dass Schmelzematerial aus der Gießkammer in den Schmelzeauslasskanal gedrückt werden kann. Die Vorfüllposition des Gießkolbens bestimmt sich dadurch, dass bei deren Erreichen das Schmelzematerial den Schmelzeauslasskanal in einem gewünschten, vorgebbaren Maß gefüllt hat. Durch das anschließende Öffnen des Absperrventils und die Rückbewegung des Gießkolbens von seiner Vorfüllposition in seine Gießstartposition, die der Betriebsstartposition oder einer weiter vorn liegenden Position des Gießkolbens in der Gießkammer zwischen der Betriebsstartposition und der Vorfüllposition entsprechen kann, wird Schmelzematerial maximal in der Menge, in der es zuvor aus der Gießkammer in den Schmelzeauslasskanal gedrückt wurde, wieder über den Schmelzeeinlasskanal in die Gießkammer nachgefüllt.

Für den anschließenden ersten Gießvorgang nach Betriebsstart der Maschine liegen auf diese Weise die gleichen bzw. ähnliche Verhältnisse hinsichtlich bereits bis zu einem vorderen Bereich des Schmelzeauslasskanals anstehendem Schmelzematerial vor wie für die nachfolgenden weiteren Gießvorgänge im gestarteten Gießbetrieb der Maschine. Mit anderen Worten steht dann bereits für diesen ersten Gießvorgang das Schmelzematerial im Schmelzeauslasskanal bereits bis zu einem vorderen Bereich desselben an, z.B. im gesamten Volumen eines Steigkanalabschnitts und im Volumen eines anschließenden Mundstückkörperabschnitt des Schmelzeauslasskanals bis zum vorderen Endbereich des Mundstückkörpers und damit auch deutlich über dem Badniveau eines zugeordneten Schmelzebades, aus dem das Schmelzematerial der Gießkammer zugeführt wird. Damit ergibt sich der Vorteil, dass sich durch diese einmalige Vorfüllung bei Betriebsstart der für die anschließende eigentliche Formfüllphase benötigte Gießkolbenhub bereits für den ersten Gießzyklus nach Betriebsstart signifikant reduzieren lässt. In alternativen Ausführungen wird anstelle dieser Vorfüllmaßnahme nach Betriebsstart der Maschine der erste Gießvorgang mit entsprechen längerem Gießhub des Gießkolbens durchgeführt als die weiteren Gießvorgänge in der gestarteten Betriebsperiode.

Bei der erfindungsgemäßen Druckgießmaschine sind die Steuereinheit und das Absperrventil dafür eingerichtet, zur Durchführung eines jeweiligen Gießvorgangs in einer Formfüllphase das Absperrventil in eine Schließstellung zu bringen und den Gießkolben in der Gießkammer zum Vorbewegen aus einer Gießstartposition in eine Füllendposition zu steuern, um Schmelzematerial über den Schmelzeauslasskanal in die Gießform zu drücken, und in einer anschließenden Nachfüllphase zunächst das Absperrventil in eine Offenstellung zu bringen und den Gießkolben zum Rückbewegen in die Gießstartposition zu steuern, um der Gießkammer Schmelzematerial über den Schmelzeeinlasskanal zuzuführen.

Weiter sind die Steuereinheit und das Absperrventil dafür eingerichtet, noch in der Nachfüllphase das Absperrventil wieder in seine Schließstellung zu bringen, bevor der Gießkolben durch seine Rückbewegung seine Gießstartposition erreicht hat, und den Gießkolben zum Rücksaugen von Schmelzematerial im Schmelzeauslasskanal durch die weitere Rückbewegung des Gießkolbens zu steuern, und/oder bei einem Betriebsstart-Gießvorgang den Gießkolben zum Vorbewegen in der Gießkammer in einer Vorfüllphase des Betriebsstart-Gießvorgangs vor der Formfüllphase bei geschlossenem Absperrventil von einer Betriebsstartposition in eine Vorfüllposition zu steuern und anschließend das Absperrventil in seine Offenstellung zu bringen und den Gießkolben zum Rückbewegen in seine Gießstartposition zu steuern.

Dadurch eignet sich diese Druckgießmaschine insbesondere zur Durchführung der genannten Aspekte des erfindungsgemäßen Betriebsverfahrens.

In einer Weiterbildung der Erfindung ist das Absperrventil als ein Absperrsteuerventil ausgebildet, und die Steuereinheit ist zur Steuerung des Absperrsteuerventils eingerichtet. Dies ermöglicht eine aktive Steuerung des Absperrventils mittels der Steuereinheit, insbesondere um es im Verlauf eines Gießvorgangs in seine jeweils gewünschte geöffnete bzw. geschlossene Stellung zu verbringen.

In einer Ausgestaltung der Erfindung beinhaltet die Druckgießmaschine einen von der Steuereinheit angesteuerten Ventil-Aktor zur Betätigung des Absperrsteuerventils. Der Aktor fungiert als Bindeglied zwischen der Steuereinheit und dem Absperrventil und kann je nach Art der Steuereinheit und des Absperrventils geeignet gewählt sein, z.B. von einem elektrischen, magnetischen, hydraulischen, pneumatischen oder mechanischen Typ. Alternativ kann die Ventilbetätigungsfunktionalität z.B. direkt in die Steuereinheit integriert sein.

In einer Weiterbildung der Erfindung ist das Absperrventil als ein in seine Schließstellung vorgespanntes Rückschlagventil ausgebildet. Dies stellt eine Alternative zur Realisierung als Absperrsteuerventil dar. Das Absperrventil wird in diesem Fall abhängig vom auf selbiges wirkenden Druck des Schmelzematerials gesteuert bzw. betätigt, insbesondere vom Schmelzedruck in der Gießkammer.

In einer Weiterbildung der Erfindung beinhaltet die Druckgießmaschine eine Ventilsensoreinheit zur Sensierung einer oder mehrerer Messgrößen des Absperrventils. Dies kann z.B. dafür genutzt werden, der Steuereinheit über die Ventilsensoreinheit eine Rückmeldung über die momentane Stellung des Absperrventils zu geben und/oder Ventildiagnoseinformationen bereitzustellen, die darüber informieren, ob das Absperrventil fehlerfrei arbeitet bzw. in welchem Gebrauchszustand es sich befindet und ob es z.B. einer Wartung bedarf.

Vorteilhafte Ausführungsformen der Erfindung sind in den Zeichnungen dargestellt. Diese und weitere Ausführungsformen der Erfindung werden nachfolgend näher erläutert. Hierbei zeigen:
- Fig. 1: eine schematische Längsschnittansicht eines vorliegend interessierenden Teils einer Druckgießmaschine mit einem Absperrsteuerventil als Absperrventil,
- Fig. 2: ein Flussdiagramm zur Veranschaulichung eines Betriebsverfahrens für die Druckgießmaschine von Fig. 1 ab einem Betriebsstart,
- Fig. 3: die Ansicht von Fig. 1 bei Betrieb der Maschine gemäß dem Verfahren von Fig. 2 zu Beginn einer Formfüllphase eines ersten Gießzyklus,
- Fig. 4: die Ansicht von Fig. 3 während der Formfüllphase,
- Fig. 5: die Ansicht von Fig. 3 nach beendeter Formfüllphase zu Beginn einer Nachfüllphase des ersten Gießzyklus,
- Fig. 6: die Ansicht von Fig. 3 während der Nachfüllphase,
- Fig. 7: die Ansicht von Fig. 3 nach beendetem Nachfüllen von Schmelze in die Gießkammer,
- Fig. 8: die Ansicht von Fig. 3 während einer an die Schmelzenachfüllung anschließenden Schmelzerücksaugung,
- Fig. 9: die Ansicht von Fig. 3 gegen Ende des ersten Gießzyklus,
- Fig. 10: die Ansicht von Fig. 3 am Ende der Formfüllphase eines zweiten Gießzyklus,
- Fig. 11: ein Flussdiagramm zur Veranschaulichung eines Betriebsverfahrens für die Druckgießmaschine von Fig. 1 in einer Variante mit anfänglicher Vorfüllphase nach Betriebsstart,
- Fig. 12: die Ansicht von Fig. 3 bei Betrieb der Maschine gemäß dem Verfahren von Fig. 11 zu Beginn der anfänglichen Vorfüllphase,
- Fig. 13: die Ansicht von Fig. 12 zu einem späteren Zeitpunkt der anfänglichen Vorfüllphase mit Schmelzenachfüllung in die Gießkammer,
- Fig. 14: die Ansicht von Fig. 12 am Ende einer an die anfängliche Vorfüllphase anschließenden Formfüllphase des ersten Gießzyklus in der Verfahrensvariante von Fig. 11,
- Fig. 15: ein Flussdiagramm zur Veranschaulichung eines Betriebsverfahrens für die Druckgießmaschine von Fig. 1 in einer Variante mit zyklischer Vorfüllung vor der Formfüllphase eines jeweiligen Gießzyklus und
- Fig. 16: die Ansicht von Fig. 1 für eine Variante der Druckgießmaschine mit einem Rückschlagventil als Absperrventil.

In den Fig. 2, 11 und 15 sind in Flussdiagrammdarstellung verschiedene vorteilhafte Varianten des erfindungsgemäßen Druckgießmaschinen-Betriebsverfahrens veranschaulicht. Die Fig. 1, 3 bis 10 und 12 bis 14 bzw. die Fig. 16 zeigen schematisch den hier interessierenden Teil einer Druckgießmaschine in zwei erfindungsgemäßen Realisierungen, die mit dem erfindungsgemäßen Verfahren betrieben werden können. Bei dieser Druckgießmaschine kann es sich insbesondere um eine solche vom Warmkammertyp zum Druckgießen flüssiger oder teilflüssiger Metallschmelzen handeln, wie Zink, Blei, Aluminium, Magnesium, Titan, Stahl, Kupfer und Legierungen dieser Metalle. Dazu umfasst die Druckgießmaschine insbesondere eine Gießform 1 mit einer festen Formhälfte 1a und einer beweglichen Formhälfte 1b, eine Gießkammer 2, einen axialbeweglich in der Gießkammer 2 angeordneten Gießkolben 3, einen in die Gießkammer 2 führenden Schmelzeeinlasskanal 4, ein Absperrventil 5 im Schmelzeeinlasskanal 4, einen von der Gießkammer 2 zur Gießform 1 führenden Schmelzeauslasskanal 6 und eine Steuereinheit 7.

Das Absperrventil 5 ist im Beispiel der Fig. 1, 3 bis 10 und 12 bis 14 als ein Absperrsteuerventil 5s, d.h. als ein ansteuerbares Absperrventil, ausgeführt, das von der Steuereinheit 7 direkt oder, wie im gezeigten Beispiel, über einen optionalen Ventil-Aktor 16 angesteuert wird. Der Ventil-Aktor 16 kann ein beliebiger Aktor herkömmlicher Art sein, wie er dem Fachmann zur Betätigung eines solchen Ventils an sich bekannt ist. Dabei kann der Aktor 16 je nach Bedarf und Anwendungsfall insbesondere von einem herkömmlichen elektrisch arbeitenden, hydraulisch arbeitenden, pneumatisch arbeitenden oder mechanisch direkt oder ein über Hebelsystem etc. arbeitenden Aktortyp sein. Der Ventil-Aktor 16 kann hierbei je nach Bedarf und Anwendungsfall ein rein binär arbeitender Aktortyp, der das Absperrventil 5 nur zwischen einer ersten, geöffneten Stellung und einer zweiten, geschlossenen Stellung umsteuert, oder alternativ ein Proportional-Aktortyp sein, der das Absperrventil 5 stetig oder in mehreren Stufen öffnen kann, d.h. das Absperrventil 5 auch in eine oder mehrere Teilöffnungsstellungen zwischen seiner vollständig offenen Stellung und seiner vollständig geschlossenen Stellung verbringen und halten kann. Der Ventil-Aktor kann dazu bei Bedarf z.B. variabel einstellbare Endanschläge umfassen, die manuell oder automatisch verstellt werden können. Fig. 16 zeigt in einer Schemadarstellung entsprechend Fig. 1 eine Variante der Druckgießmaschine, die sich von derjenigen in Fig. 1 darin unterscheidet, dass das Absperrventil 5 als ein Rückschlagventil 5_{R} ausgeführt ist.

Unter der Steuereinheit 7 sind vorliegend umfassend alle Steuerungselemente der Druckgießmaschine zur Steuerung bzw. Regelung der diversen Komponenten der Maschine zu verstehen, wozu die Steuereinheit 7 je nach Systemausführung eine einzige Steuerungsvorrichtung, in der alle Steuerungsfunktionalitäten integriert sind, oder mehrere einzelne Steuerungsvorrichtungen beinhalten kann, die jeweils spezifische Maschinenkomponenten steuern bzw. regeln und vorzugsweise miteinander in Kommunikationsverbindung stehen. Ebenso kann die Steuereinheit 7 wie üblich mindestens teilweise in Hardware und/oder mindestens teilweise softwaremäßig ausgeführt sein. Lediglich symbolisch sind stellvertretend zur Veranschaulichung aller Maschinensteuerungsfunktionalitäten der Steuereinheit 7 Ansteuerungspfeile 7a, 7b, 7c gezeigt, die von der Steuereinheit 7 zur Gießform 1, zum Gießkolben 3 bzw. zu einer Ventilstange 5d des Absperrventils 5 führen, wobei vorliegend die zu diesen Maschinenkomponenten gehörigen Steuerungsfunktionen primär interessieren. Der Einfachheit halber ist die schematische Darstellung der Steuereinheit 7 nur in Fig. 1 enthalten, in den Fig. 3 bis 10 und 12 bis 14 hingegen weggelassen.

Soweit hierauf im Folgenden nicht näher eingegangen wird, sind sowohl die Steuereinheit 7 als auch die übrigen genannten Maschinenkomponenten von einem an sich herkömmlichen, dem Fachmann geläufigen Aufbau, was daher hier keiner näheren Erläuterung bedarf. Im gezeigten Beispiel ist, wie z.B. aus Fig. 1 ersichtlich, die Gießkammer 2 in einem Gießbehälter 8 einer insoweit herkömmlichen Gießeinheit ausgebildet, wobei der Gießbehälter 8 im Gießbetrieb in ein Schmelzebad 9 eingetaucht ist, das sich in einem üblichen Schmelzebehälter 10 befindet.

Das Absperrventil 5 ist in den gezeigten Beispielen mit einem Ventilgehäusekörper 5a am Gießbehälter 8 gehalten. Am Ventilgehäusekörper 5a, alternativ an anderer Stelle des Gießbehälters 8, befinden sich eine oder mehrere Einlassöffnungen als Eintritt 4a des Schmelzeeinlasskanals 4, d.h. Schmelzematerial 14 kann aus dem Schmelzebad 9 über den Eintritt 4a in den Schmelzeeinlasskanal 4 gelangen. Das Absperrventil 5 befindet sich speziell mit einem feststehenden Ventilsitz 5b und einem beweglichen Ventilschließkörper 5c im Schmelzeeinlasskanal 4, wobei der Ventilschließkörper 5c im gezeigten Beispiel über die Ventilstange 5d axial gegen den Ventilsitz 5b zur Anlage kommend und von diesem weg bewegt werden kann, um das Absperrventil 5 zu schließen bzw. zu öffnen, d.h. zwischen einer z.B. in Fig. 1 gezeigten Offenstellung VO und einer z.B. in Fig. 3 gezeigten Schließstellung VS umzustellen. Dabei kann es sich bei der Offenstellung VO je nach Ventilausführung und/oder Betriebssituation um eine vollständig geöffnete Stellung oder um eine teilweise geöffnete Stellung des Ventils handeln. In nicht gezeigten, alternativen Ausführungen ist das Absperrventil 5 im Gießkolben 3 angeordnet, wobei in diesem Fall der Schmelzeeinlasskanal 4 über den Gießkolben 3, insbesondere durch diesen hindurch, geführt ist, wie an sich bekannt.

In der Maschinenausführung der Fig. 1, 3 bis 10 und 12 bis 14 erfolgt die Umstellbewegung des Absperrventils 5, d.h. des Absperrsteuerventils 5s, wie bereits erwähnt durch die Steuereinheit 7 über den optionalen Ventil-Aktor 16. In der Maschinenausführung der Fig. 16 erfolgt die Umstellbewegung des Absperrventils 5, d.h. des Rückschlagventils 5_{R}, abhängig vom Schmelzedruck in der Gießkammer 2, wobei das Rückschlagventil 5_{R} durch eine Vorspanneinheit 17 herkömmlicher Art in seine Schließstellung VS vorgespannt ist. Wenn in der Gießkammer 2 ein entsprechender Schmelzeunterdruck vorliegt, wird das Rückschlagventil 5_{R} durch diesen Unterdruck gegen die Vorspannkraft der Vorspanneinheit 17 aus seiner Schließstellung VS heraus in seine Offenstellung VO bewegt. Sobald der Schmelzeunterdruck nicht mehr vorliegt, kehrt das Rückschlagventil 5_{R} durch die Wirkung der Vorspanneinheit 17 selbsttätig in seine Schließstellung VS zurück. Die Vorspanneinheit 17 kann z.B. durch eine Vorspannfeder realisiert sein, wie eine entsprechend ausgelegte und angeordnete Druck- oder Zugfeder, wobei die Vorspanneinheit 17 in Fig. 16 lediglich exemplarisch und schematisch durch eine Zugfederdarstellung repräsentiert ist.

Der Schmelzeauslasskanal 6 führt in einer üblichen Weise über einen im Gießbehälter 8 gebildeten Steigkanalbereich bzw. Steigrohrabschnitt 6a aus der Gießkammer 2 heraus und setzt sich anschließend über einen Mundstückkörper 6b bis zum Bereich der Form 1 fort. Dazu ist in ebenfalls herkömmlicher Weise der Mundstückkörper 6b eintrittsseitig an einen Mundstückansatz 11, mit welcher der Steigrohrabschnitt 6a aus dem Gießbehälter 8 ausmündet, angekoppelt und austrittsseitig bis zum Bereich eines Angusskegels 12 in der festen Formhälfte 1a vor einer Gießkavität 13 geführt, die bei geschlossener Gießform 1 von den beiden Formhälften 1a, 1b gebildet ist und abhängig vom herzustellenden Gussteil gestaltet ist.

Fig. 2 veranschaulicht das erfindungsgemäße Betriebsverfahren in einer exemplarischen Ausführungsvariante bei einem Betriebsstart der Druckgießmaschine, d.h. nach Starten der Maschine zum Gießen einer gewünschten Anzahl gleicher Gussteile in einer entsprechenden Anzahl aufeinanderfolgender Gießvorgänge bzw. Gießzyklen. Die Fig. 1 und 3 bis 10 veranschaulichen die Maschine schematisch in unterschiedlichen Betriebsstadien während des Betriebs gemäß der Ausführungsvariante von Fig. 2. Dabei ist die Maschine in den Fig. 3 bis 10 nur der Einfachheit halber in der Ausführung von Fig. 1 gezeigt, die zugehörigen nachstehenden Darlegungen gelten jedoch in gleicher Weise für die Maschinenausführung von Fig. 16, soweit nichts anderes gesagt ist.

In einem anfänglichen Betriebsstadium B1 von Fig. 2 befindet sich die Maschine in einem Grundzustand bei Betriebsstart. Fig. 1 zeigt die Maschine in diesem Betriebsstadium B1 mit der Ausnahme, dass die im Grundzustand noch offene Gießform 1 bereits in ihrem geschlossenen Zustand gezeigt ist. Der Gießkolben 3 befindet sich dementsprechend in einer Betriebsstartposition BS. Das Absperrventil 5 ist noch geöffnet, so dass das Schmelzematerial 14 überall bis auf Höhe eines Schmelzebadniveaus 9a des Schmelzebads 9 vorliegt. Insbesondere liegt das Schmelzematerial 14 auch im Schmelzeauslasskanal 6 auf einem dem Schmelzebadniveau 9a entsprechenden, gleichen Schmelzeniveau SH, wobei sich das Schmelzematerial 14 beispielsweise bis in einen mittleren oder vorderen Bereich des Steigkanalabschnitts 6a und noch nicht bis zum Mundstückkörper 6b erstreckt.

In einem anschließenden Betriebsstadium B2 von Fig. 2 wird ein erster Gießzyklus eingeleitet und dazu eine zugehörige Formfüllphase durchgeführt. Hierfür wird zunächst die Gießform 1 geschlossen, und das Absperrventil 5 wird von seiner Offenstellung VO in seine Schließstellung VS gebracht bzw. dort gehalten, sei es als Absperrsteuerventil 5s gesteuert durch die Steuereinheit 7 oder als Rückschlagventil 5_{R} selbsttätig durch die Vorspanneinheit 17. Fig. 3 zeigt die Maschine in diesem Zeitpunkt. Anschließend wird der Gießkolben 3 aus der Betriebsstartposition BS in eine Füllendposition FP vorbewegt, d.h. in den Fig. 1, 3 bis 10 und 12 bis 14 jeweils nach unten, so dass Schmelzematerial 14 aus der Gießkammer 2 über den Schmelzeauslasskanal 6 in die Gießform 1 gedrückt wird. Die Vorwärtsbewegung des Gießkolbens 3 ist in den entsprechenden Figuren mit einem zugehörigen Bewegungsrichtungspfeil GV symbolisiert. Der Schmelzefluss im Schmelzeauslasskanal 6 ist in Fig. 4 symbolisch mit entsprechenden Strömungspfeilen angedeutet, wobei Fig. 4 die Maschine am Ende dieser Formfüllphase zeigt, die in an sich bekannter Weise eine sogenannte Nachdruckphase beinhalten kann, in der ein zusätzlicher, erhöhter Nachdruck auf das Schmelzematerial 14 in der Form 1 ausgeübt wird.

In einem Betriebsstadium B3 von Fig. 2 ist die Formfüllphase beendet, und es schließt sich eine Nachfüllphase bzw. Kolbenrückkehrphase an. Hierzu wird das Absperrventil 5 von seiner Schließstellung VS in seine Offenstellung VO umgestellt, und der Gießkolben 3 wird aus seiner Füllendposition FP heraus zurückbewegt, d.h. in den betreffenden Figuren nach oben. Das Umstellen des Absperrventils 5 erfolgt im Fall des Absperrsteuerventils 5s gesteuert durch die Steuereinheit 7, im Fall des Rückschlagventils 5_{R} durch den in der Gießkammer 2 aufgrund der Rückbewegung des Gießkolbens 3 entstehenden Schmelzeunterdruck. Es sei an dieser Stelle erwähnt, dass selbstredend die Vor- bzw. Rückbewegung des Gießkolbens 3 abhängig vom Maschinentyp nicht wie beim gezeigten Beispiel in vertikaler Richtung, sondern senkrecht oder geneigt zur Vertikalrichtung orientiert sein kann. Die Gießform 1 bleibt zunächst geschlossen, und es läuft die sogenannte Abkühlzeit, während der das Schmelzematerial 14 in der Gießkavität 13 abgekühlt wird, so dass sich durch das dort erstarrende Schmelzematerial 14 ein gewünschtes Gussteil 15 bildet. Durch die Rückbewegung des Gießkolbens 3 wird Schmelzematerial 14 aus dem Schmelzebad 9 über den Schmelzeeinlasskanal 4 in die Gießkammer 2 gesaugt und damit nachgefüllt. Die Fig. 5 und 6 zeigen die Maschine zu einem anfänglichen bzw. etwas späteren Zeitpunkt der Nachfüllphase, während der Schmelzematerial 14 vom Schmelzebad 9 in die Gießkammer 2 nachgefüllt wird, wie mit entsprechenden Strömungspfeilen veranschaulicht. Die Rückbewegung des Gießkolbens 3 ist in den entsprechenden Figuren mit einem zugehörigen Bewegungsrichtungspfeil GR symbolisiert.

In einem Betriebsstadium B4 von Fig. 2 wird das Nachfüllen von Schmelzematerial 14 aus dem Schmelzebad 9 über den Schmelzeeinlasskanal 4 in die Gießkammer 2 beendet, indem das Absperrventil 5 von seiner Offenstellung VO in seine Schließstellung VS umgestellt wird. Dies wird im Fall des Absperrsteuerventils 5s durch die Steuereinheit 7 bewirkt, im Fall des Rückschlagventils 5_{R} dadurch, dass die Rückbewegung des Gießkolbens 3 gestoppt wird und dadurch kein Schmelzeunterdruck mehr in der Gießkammer 2 erzeugt wird, so dass das Rückschlagventil 5_{R} selbsttätig durch seine Vorspanneinheit 17 in seine Schließstellung VS zurückkehrt. Der Gießkolben 3 befindet sich zu diesem Zeitpunkt in einer entsprechenden Ventilumsteuerposition bzw. Ventilumstellposition VU. Vorzugsweise wird dort der Gießkolben 3 während einer Stoppdauer angehalten, deren zeitliche Länge geeignet vorgegeben werden kann, insbesondere derart, dass das Absperrventil 5 seine Schließstellung VS erreicht hat, wenn die Stoppdauer abgelaufen ist. Optional kann dazu beispielsweise auch vorgesehen sein, die Stoppdauer entsprechend einer Umstelldauer des Absperrventils 5 von seiner Offenstellung VO in seine Schließstellung VS zu wählen, bzw. zu überwachen, wann das Absperrventil 5 seine Schließstellung VS erreicht hat, und dann die Stoppdauer zu beenden bzw. den Gießkolben 3 weiterzubewegen. Fig. 7 zeigt die Maschine zu diesem Zeitpunkt. Derweil läuft die Abkühlzeit für das Schmelzematerial 14 in der Gießform 1 zur Bildung des Gussteils 15 weiter.

Nach Ablauf der Stoppdauer oder Durchfahren der Ventilumstellposition VU bzw. nach dem Schließen des Absperrventils 5 wird der Gießkolben 3 in einem Betriebsstadium B5 von Fig. 2 weiter in eine Gießstartposition GS für einen nächsten, zweiten Gießvorgang zurückbewegt, wodurch ein Schmelzerücksaugvorgang beginnt. Die Gießstartposition GS kann mit der anfänglichen Betriebsstartposition BS des Gießkolbens 3 identisch sein oder in einem begrenzten Maß von dieser abweichen. Fig. 8 zeigt die Maschine in einer Zwischenstellung ZS des Gießkolbens 3 während dieser Rückbewegung des Gießkolbens 3 über die Ventilumstellposition VU hinaus bzw. aus der Ventilumstellposition VU heraus.

Dabei wird in der Variante mit dem Absperrsteuerventil 5s dieses gesteuert in seiner Schließstellung VS gehalten, und die Gießform 1 wird noch nicht geöffnet, so dass die weitere Rückbewegung des Gießkolbens 3 eine Saugwirkung über die Gießkammer 2 auf den Schmelzeauslasskanal 6 verursacht. Dadurch entsteht im Bereich des Angusskegels 12 ein Unterdruck, indem sich das Schmelzematerial 14 schon etwas vom vorn liegenden Austritt des Schmelzeauslasskanals 6, im gezeigten Beispiel speziell des Mundstückkörpers 6b, zurückzieht, wie in Fig. 8 durch einen Rücksaugpfeil 14a angedeutet.

In der Variante mit dem Rückschlagventil 5_{R} wird, insoweit abweichend von der bei der Variante mit dem Absperrsteuerventil 5s gewählten obigen, in Fig. 2 zum Betriebsstadium B5 angegebenen Vorgehensweise, zu diesem Zeitpunkt vor der weiteren Rückbewegung des Gießkolbens 3 die Gießform 1 zumindest um ein vorgebbares Maß geöffnet, wobei die Abkühlzeit abgelaufen ist bzw. deren Ende abgewartet wird. Dadurch ist der Schmelzeauslasskanal 6 auf Seiten der Gießform 1 nicht mehr luftdicht gegenüber der Außenatmosphäre abgeschlossen, was zur Folge hat, dass sich bei der weiteren Rückbewegung des Gießkolbens 3 kein Schmelzeunterdruck mehr in der Gießkammer 2 aufbaut. Dementsprechend verbleibt das Rückschlagventil 5_{R} in seiner Schließstellung VS. Stattdessen wird das Schmelzematerial 14 speziell im vorderen Bereich des Mundstückkörpers 6b weiter vom Bereich des Angusskegels 12 weg zurückgezogen, d.h. es erfolgt ein begrenztes Rücksaugen von Schmelzematerial aus dem vordersten, austrittsseitigen Bereich des Schmelzeauslasskanals 6, was die Bildung eines Schmelzetropfens im Bereich des Angusskegels 12 verhindert.

Vorzugsweise erfolgt die weitere Rückbewegung des Gießkolbens 3 von der Ventilumstellposition VU in die Gießstartposition GS mit einer Kolbengeschwindigkeit, die merklich geringer als die Kolbengeschwindigkeit ist, mit welcher der Gießkolben 3 zuvor von der Füllendposition FP in die Ventilumstellposition VU zurückbewegt wurde.

Der Hubabstand der Ventilumstellposition VU zur Gießstartposition GS des Gießkolbens 3 bestimmt das Maß an Rücksaugung von Schmelzematerial 14 im Schmelzeauslasskanal 6, wobei optional vorgesehen sein kann, dass dieser Hubabstand vom Benutzer variabel vorgegeben bzw. eingestellt werden kann.

Während im gezeigten Beispiel der Zeitpunkt der Umschaltung des Absperrventils 5 in seine Schließstellung VS zur Beendigung des Nachfüllens von Schmelzematerial 14 aus dem Schmelzebad 9 in die Gießkammer 2 an das Erreichen der Ventilumstellposition VU durch den Gießkolben 3 gekoppelt ist, wird diese Ventilumschaltung in alternativen Ausführungen in anderer Weise ausgelöst, z.B. nach Ablauf einer bestimmten Zeitdauer seit Beginn der Rückbewegung des Gießkolbens 3 aus seiner Füllendposition FP.

In einem Betriebsstadium B6 von Fig. 2 ist dann die Rückbewegung des Gießkolbens 3 nach Erreichen seiner Gießstartposition GS abgeschlossen. Zwischenzeitlich ist dann auch bei der Variante mit dem Absperrsteuerventil 5s die Abkühlzeit zum vollständigen Erstarren des gebildeten Gussteils 15 in der Form 1 abgelaufen, und dementsprechend kann bei dieser Variante in einem nächsten Betriebsstadium B7 von Fig. 2 mit dem Öffnen der Gießform 1 durch entsprechende Öffnungsbewegung der beweglichen Formhälfte 1b begonnen werden, wie in Fig. 9 veranschaulicht, welche die Maschine in diesem Betriebszeitpunkt zeigt. Durch das Öffnen der Form 1 kann sich der bei der Variante mit dem Absperrsteuerventil 5s zuvor erzeugte, rücksaugende Unterdruck im Bereich des Angusskegels 12 instantan abbauen, wodurch sich das Schmelzematerial 14 im vorderen Bereich des Schmelzeauslasskanals 6, im gezeigten Beispiel speziell im vorderen Bereich des Mundstückkörpers 6b, weiter vom Bereich des Angusskegels 12 weg zurückzieht. Wiederum verhindert das Zurückziehen, d.h. begrenzte Rücksaugen, des Schmelzematerials 14 aus dem vordersten, austrittsseitigen Bereich des Schmelzeauslasskanals 6 die Bildung eines Schmelzetropfens im Bereich des Angusskegels 12, wie vorstehend zur Variante mit dem Rückschlagventil 5_{R} erwähnt. In beiden Varianten kann dann jeweils anschließend an das vollständige Öffnen der Form 1 das gebildete Gussteil 15 entnommen werden.

Fig. 9 zeigt beispielhaft das Anstehen des Schmelzematerials 14 im vorderen Bereich des Schmelzeauslasskanals 6 bis zum einem Rücksaugpunkt RP, der einen gewünschten, ausreichenden Abstand AS zum Bereich des Angusskegels 12 bzw. des Austritts des Schmelzeauslasskanals oder des Abschmelzpunkts einhält, an dem das rückgesaugte Schmelzematerial 14 vom in der Form 1 und im Angusskegel 12 verbleibenden, erstarrten oder teilerstarten Schmelzematerial abreißt. Damit lässt sich die besagte Tropfenbildung zuverlässig verhindern, wobei dieser Abstand AS in Fig. 9 lediglich der Deutlichkeit halber übertrieben und nicht maßstäblich angegeben ist. Der Abstand AS beträgt beispielsweise ca. 5mm bis 100mm zum Angusskegel 12, an dem sich ansonsten der Schmelztropfen bilden würde, insbesondere z.B. zwischen ca. 10mm und ca. 50mm, vorzugsweise z.B. zwischen ca. 30mm und ca. 40mm, je nach Bedarf, Viskosität des Schmelzematerials und/oder Systemauslegung der Maschine, u.a. je nach Durchmesser von Gießkolben, Steigbohrung und Mundstückkörper. Alternativ kann der Abstand AS auch größer sein, wobei mit größer werdendem Abstand AS mehr Luft im austrittsseitigen Bereich des Schmelzeauslasskanals 6 vor Beginn des nächsten Gießzyklus ansteht.

In jedem Fall bleibt jedoch der Schmelzeauslasskanal 6 bis über das Schmelzebadniveau 9a des Schmelzebads 9 hinaus mit Schmelzematerial 14 angefüllt, so dass im nächsten Gießzyklus das Schmelzematerial 14 im Schmelzeauslasskanal 6 nicht wie beim ersten Gießzyklus nach Betriebsstart gemäß Fig. 3 vom Schmelzebadniveau 9a aus vorbewegt werden braucht, sondern das Schmelzeniveau SH im Schmelzeauslasskanal 6 schon zu Beginn des nächsten Gießzyklus deutlich über dem Schmelzebadniveau 9a liegt und das Schmelzematerial 14 vorzugsweise bereits im vorderen Bereich des Schmelzeauslasskanals 6 ansteht. Damit ist nach dem Betriebsstadium B7 von Fig. 2 der erste Gießzyklus abgeschlossen.

Zur Durchführung des nächsten, zweiten Gießzyklus wird dann in einem Betriebsstadium B8 von Fig. 2 die Form 1 geschlossen und der Gießkolben 3 von seiner Gießstartposition GS in seine Füllendposition FP bewegt, um wiederum das Schmelzematerial 14 von der Gießkammer 2 über den Schmelzeauslasskanal 6 in die geschlossene Form 1 zu drücken. Fig. 10 zeigt die Maschine am Ende der Formfüllphase dieses zweiten Gießzyklus entsprechend dem in Fig. 4 gezeigten Maschinenzustand am Ende der Formfüllphase des ersten Gießzyklus.

Wie in Fig. 10 vergleichend dargestellt, genügt im zweiten Gießzyklus ein geringerer axialer Bewegungshub des Gießkolbens 3 von der Gießstartposition GS in die Füllendposition FP als beim ersten Gießzyklus für die Vorbewegung des Gießkolbens 3 von der Betriebsstartposition BS in die Füllendposition FP, da für den zweiten Gießzyklus das Schmelzematerial 14 bereits deutlich über das Schmelzebadniveau 9a hinaus im Schmelzeauslasskanal 6 vorliegt. Mit anderen Worten befindet sich, wie in Fig. 10 schematisch angedeutet, die Füllendposition FP im zweiten Gießzyklus an einer auf die Lage in der Gießkammer 2 bezogenen Endposition FP₂, die gegenüber derjenigen Endposition FP₁, die der Gießkolben 3 als Füllendposition FP im ersten Gießzyklus einnimmt, weiter zurück, d.h. in Fig. 10 weiter oben, liegt.

Anders gesagt ist ein Hubabstand HA=FP-GS=FP₂-GS der Füllendposition FP von der Gießstartposition GS für den zweiten und jeden weiteren Gießzyklus eines entsprechenden aktiven Betriebsintervalls der Maschine geringer als der entsprechende Hubabstand HA=FP-BS=FP₁-BS der Füllendposition FP von der Betriebsstartposition GS für den ersten Gießzyklus, wobei der Unterschied durch die Menge an Schmelzematerial 14 bestimmt ist, die nach dem ersten und vor dem zweiten Gießzyklus im Schmelzeauslasskanal 6 oberhalb des Schmelzebadniveaus 9a ansteht. Der Hubunterschied ist in Fig. 10 durch eine entsprechende Hubdifferenz HD=FP₁-FP₂ der Füllendposition nach dem ersten Gießzyklus FP₁ gegenüber der Füllendposition FP₂nach dem zweiten Gießzyklus veranschaulicht. Die Verkürzung dieser Hublänge für den zweiten und die weiteren Gießzyklen kann beispielsweise bis zu 30 % oder bis zu 50 % und mehr betragen, je nach Maschinentyp und herzustellendem Gussteil 15.

Diese Verkürzung der Hublänge, die der Gießkolben 3 während der Formfüllphase zurückzulegen hat, ermöglicht entsprechend eine Verkürzung der Zykluszeit, d.h. der Zeitdauer des jeweiligen Gießzyklus, für den zweiten und jeden weiteren Gießzyklus innerhalb des Betriebsintervalls, z.B. um bis zu 5 % oder 10 %. Zudem ist durch das zwischen den Gießzyklen über das Schmelzebadniveau 9a hinaus im Schmelzeauslasskanal 6 verbleibende Schmelzematerial 14 der zu verdrängende Luftanteil im austrittsseitigen Teil des Schmelzeauslasskanals 6 reduziert, wodurch auch die im Gussteil eingeschlossene Luft verringert werden kann, was der Gussteilqualität zugutekommt. Außerdem lassen sich durch die Verkürzung des Gießkolbenhubs die durch die Gießkolbenbewegung in der Gießkammer verursachten Verschleißeffekte für den Gießkolben und die Gießkammer verringern.

Anschließend verläuft die Formfüllphase und die darauffolgende Nachfüllphase des zweiten Gießzyklus in gleicher Weise wie oben zum ersten Gießzyklus erläutert, worauf verwiesen werden kann. Dies ist in Fig. 2 durch einen Rückkehrpfeil vom Betriebsstadium B8 zum Betriebsstadium B3 symbolisiert.

Im gezeigten Ausführungsbeispiel mit dem Absperrsteuerventil 5s als Absperrventil 5 bleibt die Gießform 1 bei entsprechender Betriebsführung während der gesamten Nachfüllphase geschlossen, bis der Gießkolben 3 seine Gießstartposition GS als Startposition für den nächsten Gießzyklus erreicht hat. Das Öffnen der Form 1 erst zu diesem Zeitpunkt führt dann zu dem erwähnten instantanen Rücksaugeffekt. In alternativen Betriebsführungen kann die Gießform 1 früher geöffnet und dadurch der Rücksaugeffekt zeitlich gleichmäßiger gestaltet und/oder abgeschwächt werden. In entsprechenden Betriebsvarianten bleibt hierbei die Gießform 1 mindestens so lange geschlossen, wie das Absperrsteuerventil 5s zwecks Nachfüllen von Schmelzematerial 14 aus dem Schmelzebad 9 in die Gießkammer 2 noch geöffnet ist. Wenn der Gießkolben 3 seine Ventilumstellposition VU erreicht hat und das Absperrsteuerventil 5s dadurch geschlossen wurde, wird die Gießform 1 je nach Bedarf zu einem früheren oder späteren Zeitpunkt der weiteren Rückkehrbewegung des Gießkolbens 3 von der Ventilumstellposition VU in die Gießstartposition GS geöffnet. Sobald mit dem Öffnen der Form 1 begonnen wird, kann vermehrt Luft über den Austritt des Schmelzeauslasskanals 6 in den vorderen Bereich des Schmelzeauslasskanals 6 gelangen und dadurch den dortigen Unterdruckeffekt abschwächen bzw. abmildern.

In einer weiteren Betriebsvariante wird der Gießkolben 3 in der Ventilumstellposition VU angehalten, und es wird dann nach Ablauf der Abkühlzeit mit dem Öffnen der Gießform 1 begonnen. Sobald die Gießform 1 beim Öffnen eine bestimmte, variabel oder fest vorgebbare Gießkolbentrigger-Formöffnungsposition erreicht hat, z.B. wenn sich die bewegliche Formhälfte 1b um eine entsprechende vorgebbare Weglänge von der festen Formhälfte 1a wegbewegt hat, wird der Gießkolben 3 von seiner Ventilumstellposition VU in seine Gießstartposition GS weiter zurückbewegt. Dabei ist die Gießkolbentrigger-Formöffnungsposition so gewählt, dass ein Luftzutritt zum Schmelzeauslasskanal 6 über den Angusskegel 12 bzw. die Mundstückdüse möglich ist. Daraus kann dann ein Rücksaugen des Schmelzematerials 14 im vordersten Bereich des Schmelzeauslasskanals 6 in einem relativ gleichmäßigen zeitlichen Verlauf ohne schlagartigen Unterdruckabbau resultieren. Diese Betriebsvariante eignet sich z.B. besonders auch für die Maschinenvariante von Fig. 16 mit dem Rückschlagventil 5_{R} als Absperrventil 5. Denn sobald die Form 1 auf diese Weise um ein für den Luftzutritt zum Schmelzeauslasskanal 6 ausreichendes Maß geöffnet wurde, wird durch die weitere Rückbewegung des Gießkolbens 3 kein Schmelzeunterdruck mehr in der Gießkammer 2 erzeugt, und das Rückschlagventil 5_{R} verbleibt durch die Wirkung der Vorspanneinheit 17 selbsttätig in seiner Schließstellung VS.

Fig. 11 veranschaulicht das erfindungsgemäße Druckgießmaschinen-Betriebsverfahren in einer weiteren vorteilhaften Ausführungsvariante, die sich speziell auf die Durchführung des jeweils ersten Gießzyklus nach einem Betriebsstart der Maschine bezieht und die sich vor allem für die Maschinenvariante mit dem Absperrsteuerventil 5s als Absperrventil 5 eignet. Dazu geht diese Betriebsvariante wiederum vom Grundzustand der Maschine bei einem Betriebsstart gemäß dem anfänglichen Betriebsstadium B1 von Fig. 2 aus. Im Unterschied zur Betriebsvariante von Fig. 2 wird nun jedoch bei der Betriebsvariante von Fig. 11 ein Betriebsstart-Gießvorgang, d.h. ein spezieller erster Gießzyklus, durchgeführt, bei dem der Formfüllphase eine anfängliche Vorfüllphase vorgeschaltet ist.

Dazu beginnt diese anfängliche Vorfüllphase in einem Betriebsstadium B2a von Fig. 11 damit, dass nach Schließen des Absperrsteuerventils 5s und Schließen der Form 1 der Gießkolben 3 aus der Betriebsstartposition BS nur bis in eine in Fig. 12 gezeigte anfängliche Vorfüllposition VP vorbewegt wird, wobei Fig. 12 die Maschine in diesem Betriebsstadium B2a zeigt. Das Schmelzematerial 14 wird dadurch im Schmelzeauslasskanal 6 über das Schmelzebadniveau 9a des Schmelzebads 9 hinaus vorgefüllt, vorzugsweise bis zu einem Vorfüllpunkt VA im vorderen Bereich des Schmelzeauslasskanals 6 bzw. des Mundstückkörpers 6b, so dass der Vorfüllpunkt VA nur einen relativ geringen Abstand DS vom Austritt des Schmelzeauslasskanals 6 in die Form 1 bzw. vom Angusskegel 12 hat. Dieser Abstand DS kann beispielsweise in etwa dem Abstand AS des Rücksaugpunkts RP vom Austritt des Schmelzeauslasskanals 6 in die Form 1 entsprechen, wie er nach dem oben erläuterten Rücksaugen von Schmelzematerial 14 im Schmelzeauslasskanal 6 bei der Betriebsvariante von Fig. 2 vorliegt und in Fig. 9 gezeigt ist. Alternativ kann sich der Abstand DS auch geringfügig oder deutlich vom Abstand AS unterscheiden.

Anschließend wird in einem Betriebsstadium B2b von Fig. 11 eine gewisse, vorgebbare Zeitdauer abgewartet, bis sich ein durch den Vorfüllvorgang aufgrund der komprimierten Luft in der Gießkavität 13 gebildeter Überdruck abgebaut hat. Danach wird in einem Betriebsstadium B2c von Fig. 11 das Absperrsteuerventil 5s von seiner Schließstellung VS in seine Offenstellung OS umgesteuert, und der Gießkolben 3 wird von der Vorfüllposition VP in seine Gießstartposition GS zurückbewegt. Dadurch wird Schmelzematerial aus dem Schmelzebad 9 über den Schmelzeeinlasskanal 4 in die Gießkammer 2 eingesaugt bzw. nachgefüllt, wie durch einen zugehörigen Strömungspfeil in Fig. 13 veranschaulicht, in der die Maschine am Ende dieses Betriebsstadiums B2c gezeigt ist, an dem der Gießkolben 3 wieder seine Gießstartposition GS erreicht hat.

Dieser Schmelzenachfüllvorgang kann von einem gewissen weiteren Rücksaugen von Schmelzematerial 14 im Schmelzeauslasskanal 6 begleitet sein, da auch in der geschlossenen Form 1 eine gewisse Luftmenge enthalten ist und die Form 1 eventuell auch nicht vollständig luftdicht ist. Dadurch kann sich entsprechend der Vorfüllpunkt VA, bis zu dem das Schmelzematerial 14 im Schmelzeauslasskanal 6 vorgefüllt ansteht, etwas nach hinten verlagern, wie in Fig. 13 durch einen zugehörigen Rückflusspfeil im Schmelzeauslasskanal 6 und einem im Vergleich zu Fig. 12 weiter hinten im Mundstückkörper 6b liegenden Vorfüllpunkt VA veranschaulicht. Dennoch bleibt das Schmelzematerial 14 deutlich über das Schmelzebadniveau 9a des Schmelzebads 9 hinaus bis zum vorderen Bereich des Schmelzeauslasskanals 6 in diesem vorgefüllt.

Grundsätzlich ist ein analoger Vorfüllvorgang auch für die Maschinenvariante mit dem Rückschlagventil 5_{R} als Absperrventil 5 möglich. In diesem Fall bleibt das Rückschlagventil 5_{R} durch den Schmelzedruck in der Gießkammer 2 geschlossen, während der Gießkolben 3 von seiner Betriebsstartposition BS bis zu seiner Vorfüllposition VP vorbewegt wird. Wenn anschließend für einen geeigneten Abbau des Überdrucks im Betriebsstadium B2b gesorgt wird, wie oben erwähnt, und dann dafür gesorgt wird, dass ein Rücksaugen von Schmelzematerial im Schmelzeauslasskanal 6 ausreichend erschwert bzw. verlangsamt wird, z.B. durch einen ansteuerbaren Verschluss im Schmelzeauslasskanal 6 und/oder durch ein ausreichend schnelles Rückbewegen des Gießkolbens 3, kann die Rückbewegung des Gießkolbens 3 von der Vorfüllposition VP in seine Gießstartposition GS einen zum Öffnen des Rückschlagventils 5_{R} ausreichenden Unterdruck in der Gießkammer 2 erzeugen, so dass auch in diesem Fall Schmelzematerial aus dem Schmelzebad 9 über den Schmelzeeinlasskanal 4 in die Gießkammer 2 eingesaugt bzw. nachgefüllt werden kann.

Nach Beendigung dieser anfänglichen Vorfüllphase wird die Formfüllphase des ersten Gießzyklus gemäß einem Betriebsstadium B2d von Fig. 11 durchgeführt. Dazu wird das Absperrsteuerventil 5s wieder in seine Schließstellung VS umgesteuert, bzw. das Rückschlagventil 5_{R} schließt nach Wegfall des Schmelzeunterdrucks in der Gießkammer 2 wieder selbsttätig, und der Gießkolben 3 wird aus seiner Gießstartposition GS heraus in die Füllendposition FP vorbewegt, so dass wiederum das Schmelzematerial 14 aus der Gießkammer 2 über den Schmelzeauslasskanal 6 in die Gießform 1, speziell die Gießkavität 13, gedrückt wird.

Durch die anfängliche Vorfüllung ergibt sich verglichen mit dem ersten Gießzyklus ohne Vorfüllung, wie bei der in Fig. 2 veranschaulichten Betriebsvariante, eine Verkürzung des Hubabstands HA=FP-BS der Füllendposition FP von der Betriebsstartposition BS bereits für diese Formfüllphase des ersten Gießzyklus. Diese Hubverkürzung für den ersten Gießzyklus ist analog zur oben erläuterten Hubverkürzung, die bei der Betriebsvariante von Fig. 2 erst für die weiteren Gießzyklen durch das vorzeitige Schließen des Absperrsteuerventils 5s in der Nachfüllphase des vorhergehenden Gießzyklus vor Erreichen der Gießstartposition GS und der weiteren Rückbewegung des Gießkolbens 3 bis zur Gießstartposition GS erzielt wird. Fig. 14 zeigt die Maschine in diesem Betriebsstadium B2d am Ende der Formfüllphase des ersten Gießzyklus mit der Verkürzung der Füllendposition FP auf eine Position FP_{1V} für die Variante mit anfänglicher Vorfüllung, die um eine Hubdifferenz HD₁=FP₁-FP_{1V} hinter der Füllendposition FP₁ im ersten Gießzyklus für die Betriebsvariante von Fig. 2 ohne Vorfüllung liegt. Mit anderen Worten liegt bei dieser Betriebsvariante durch diese Vorfüllmaßnahme bereits für den ersten Gießzyklus gegenüber der Betriebsvariante von Fig. 2 ohne Vorfüllung ein verkürzter Gießhub für die Durchführung der Formfüllung vor.

Somit werden bei der Betriebsvariante von Fig. 11 die oben zur Hubverkürzung im zweiten und in weiteren Gießzyklen bei der Betriebsvariante von Fig. 2 erwähnten Eigenschaften und Vorteile durch die Betriebsvariante von Fig. 11 bereits für den ersten Gießzyklus erzielt.

Der weitere Verlauf des ersten Gießzyklus kann dann demjenigen der Betriebsvariante von Fig. 2 ab dem dortigen Betriebsstadium B3 entsprechen. Alternativ kann der erste Gießzyklus bei der Betriebsvariante von Fig. 11 nach einem beliebigen herkömmlichen Betriebsverfahren fortgesetzt werden.

Fig. 15 veranschaulicht eine vorteilhafte Variante des Betriebsverfahrens von Fig. 2 hinsichtlich der Durchführung des zweiten und der weiteren Gießzyklen. Bei dieser Verfahrensvariante beinhaltet die jeweilige Formfüllphase ab dem zweiten Gießzyklus einen Vorfüllabschnitt. Dazu wird von der Betriebssituation am Ende des Betriebsstadiums B7 ausgegangen, wie sie in Fig. 9 veranschaulicht ist. Abweichend von der Betriebsvariante gemäß Betriebsstadium B8 von Fig. 2 wird bei der Betriebsvariante von Fig. 15 in einem Betriebsstadium B8a mit der Vorbewegung des Gießkolbens 3 nicht gewartet, bis die Form 1 vollständig geschlossen ist, sondern der Gießkolben 3 wird bereits bei noch offener Form aus der Gießstartposition GS heraus in eine Vorfüllposition VP₂ für den zweiten Gießzyklus vorbewegt, wobei diese Vorfüllposition VP₂ zur Unterscheidung der Vorfüllposition VP am Ende der anfänglichen Vorfüllphase vor dem ersten Gießzyklus gemäß der Betriebsvariante von Fig. 11 und der Veranschaulichung in Fig. 12 vorliegend auch als zyklische Vorfüllposition VP₂ bezeichnet wird.

Durch diese zyklische Vorfüllmaßnahme kann das zuvor gemäß den Betriebsstadien B5 bis B7 der Betriebsvariante von Fig. 2 vom Austritt des Schmelzeauslasskanals 6 weg rückgesaugte Schmelzematerial 14 wieder in Richtung des Austritts des Schmelzeauslasskanals 6 vorbewegt und dadurch der Schmelzeauslasskanal 6 weitergehend vorgefüllt werden, wobei die Luft am vorderen Endbereich des Schmelzeauslasskanals 6 über die noch nicht geschlossene Form 1 ungehindert entweichen kann.

Der Gießkolben 3 wird dann in einem Betriebsstadium B8b von Fig. 15 in dieser zyklischen Vorfüllposition gehalten, bis die Form 1 vollständig geschlossen ist. Anschließend erfolgt der restliche Ablauf der Formfüllphase des zugehörigen zweiten oder weiteren Gießzyklus gemäß einem Betriebsstadium B8c von Fig. 15, wozu der Gießkolben 3 aus seiner zyklischen Vorfüllposition in die Füllendposition FP bzw. FP₂ vorbewegt wird, um das Schmelzematerial 14 von der Gießkammer 2 über den vorgefüllten Schmelzeauslasskanal 6 in die geschlossene Form 1 bzw. deren Gießkavität 13 zu drücken. Der Betriebszustand der Maschine entspricht in diesem Zeitpunkt demjenigen von Fig. 10 bzw. am Ende des Betriebsstadiums B8 von Fig. 2. Mit anderen Worten wird bei der Betriebsvariante von Fig. 15 nach beendeter Formfüllphase am Ende des Betriebsstadiums B8c mit der Nachfüllphase und den weiteren Schritten ab dem Betriebsstadium B3 von Fig. 2 fortgesetzt.

Durch die zyklische Vorfüllung zu Beginn der Formfüllphase des zweiten und der weiteren Gießzyklen können die Zykluszeit und der Luftanteil im hergestellten Gussteil zusätzlich um ein entsprechendes Maß reduziert werden. In einer entsprechend optimierten Betriebsführung können die Betriebsvarianten der Fig. 2, 11 und 15 dahingehend kombiniert sein, dass für ein jeweiliges Betriebsintervall der Druckgießmaschine bei Betriebsstart zunächst die anfängliche Vorfüllung mit Schmelzenachfüllung in die Gießkammer gemäß der Variante von Fig. 11 durchgeführt wird, anschließend der übrige erste Gießzyklus gemäß der Betriebsvariante von Fig. 2 durchgeführt wird und danach der zweite und die weiteren Gießzyklen gemäß der Betriebsvariante von Fig. 15 durchgeführt werden. Alternativ sind erfindungsgemäße Betriebsvarianten möglich, die von diesen genannten Varianten nur die spezielle anfängliche Vorfüllung und Schmelzenachfüllung nach Betriebsstart gemäß Fig. 11 oder nur die Rücksaugmaßnahme gemäß den Betriebsstadien B3 bis B8 von Fig. 2 mit oder ohne zusätzliche Kombination mit der zyklischen Vorfüllung gemäß Fig. 15 nutzen.

Die erfindungsgemäße Druckgießmaschine ist wie gezeigt zur Durchführung des erfindungsgemäßen Betriebsverfahrens eingerichtet. Insbesondere ist dazu die Steuereinheit 7 entsprechend zur Durchführung eines jeweiligen Gießvorgangs konfiguriert, wozu sie in der Formfüllphase den Gießkolben 3 in der Gießkammer 2 zum Vorbewegen aus der Gießstartposition GS in die Füllendposition FP steuert, um das Schmelzematerial 14 über den Schmelzeauslasskanal 6 in die Gießform 1 zu drücken, und dabei im Beispiel der Fig. 1, 3 bis 10 und 12 bis 14 das Absperrsteuerventil 5s direkt oder über den Ventil-Aktor 16 in seine Schließstellung VS steuert, während in der Maschinenausführung gemäß Fig. 16 das Rückschlagventil 5_{R} unter der Wirkung der Vorspanneinheit 17 und des Schmelzedrucks in der Gießkammer 2 selbsttätig in seiner Schließstellung VS verbleibt. Weiter ist die Steuereinheit 7 dafür eingerichtet, in der anschließenden Nachfüllphase den Gießkolben 3 zum Rückbewegen in die Gießstartposition GS zu steuern, um der Gießkammer 2 das Schmelzematerial 14 über den Schmelzeeinlasskanal 4 zuzuführen, und dazu in der Maschinenausführung der Fig. 1, 3 bis 10 und 12 bis 14 das Absperrsteuerventil 5s zunächst in seine Offenstellung VO zu steuern, während in der Maschinenausführung gemäß Fig. 16 das Rückschlagventil 5_{R} durch den Unterdruck in der Gießkammer 2 in seine Offenstellung VO gelangt.

Weiter können die Steuereinheit 7 und das Absperrventil 5 dafür eingerichtet sein, dass das Absperrventil 5 noch in der Nachfüllphase wieder in seine Schließstellung VS umgestellt wird, bevor der Gießkolben 3 durch seine Rückbewegung seine Gießstartposition GS erreicht hat, und zum Rücksaugen von Schmelzematerial 14 im Schmelzeauslasskanal 6 den Gießkolben 3 weiter rückbewegend zu steuern. Alternativ oder zusätzlich kann die Steuereinheit 7 weiter dafür eingerichtet sein, bei einem Betriebsstart-Gießvorgang, d.h. einem ersten Gießzyklus, den Gießkolben 3 zum Vorbewegen in der Gießkammer 2 in der Vorfüllphase des Betriebsstart-Gießvorgangs vor der Formfüllphase bei geschlossenem Absperrventil 5 von der Betriebsstartposition BS in die Vorfüllposition VP zu steuern, wobei anschließend dafür gesorgt wird, dass das Absperrventil 5 in seine Offenstellung VO gelangt und der Gießkolben 3 zum Rückbewegen in seine Gießstartposition GS gesteuert wird.

Optional verfügt die Druckgießmaschine wie in den gezeigten Beispielen über eine Ventilsensoreinheit 18 zur Sensierung einer oder mehrerer Messgrößen des Absperrventils 5. Die von der Ventilsensoreinheit 18 erfassten Messwerte bezüglich der jeweiligen Messgröße können bei Bedarf der Steuereinheit 7 zugeführt werden, um dieser eine Steuerungsrückmeldung über die momentane Stellung des Absperrventils 5 zu geben. Zusätzlich oder alternativ können die Messwerte zur Diagnoseauswertung herangezogen werden, um den momentanen Zustand des Absperrventils 5 z.B. hinsichtlich etwaiger Fehlfunktionen zu diagnostizieren und zu erkennen, wenn das Absperrventil 5 einer Wartung bedarf.

Die Ventilsensoreinheit 18 kann je nach Bedarf und Anwendungsfall einen oder mehrere Sensoren einschließlich optionaler Endschalter mit oder ohne Anbindung an die Steuereinheit 7 umfassen, die wie bereits erwähnt eine gesamte Maschinensteuerung der Druckgießmaschine oder ein Teil dieser Maschinensteuerung sein kann. Die Ventilsensoreinheit 18 kann beispielsweise dafür eingerichtet sein, den Hub des Absperrventils zu messen, um daraus eine Fehlerdiagnose abzuleiten, z.B. ob der Ventilschließkörper 5c abgerissen ist und die Ventilstange 5d bei der Ventilschließbewegung ihre Sollstellung überfährt und/oder ob der Ventilschließkörper 5c seine Geschlossen-Stellung tatsächlich erreicht oder verfrüht stehen bleibt. Die Ventilsensoreinheit 18 kann optional auch einen Kraftsensor in der Ventilstange 5d umfassen, der zum Diagnosemonitoring die Schließkraft bzw. den Anpressdruck und/oder die Öffnungskraft des Ventilschließkörpers 5c misst. Im Fall eines elektrischen oder hydraulischen bzw. pneumatischen Ventilantriebs z.B. über den Ventil-Aktor 16 kann die Ventilsensoreinheit 18 zu diesem Überwachungszweck auch einen Stromsensor bzw. Drucksensor herkömmlicher Bauart umfassen, sei es mit oder ohne Anbindung an die Steuereinheit 7.

Wie die gezeigten und die weiteren oben erläuterten Ausführungsbeispiele deutlich machen, stellt die Erfindung ein vorteilhaftes Verfahren zum Betrieb einer Druckgießmaschine zur Verfügung, mit dem sich kurze Gießzykluszeiten, ein geringer Luftanteil im Gussteil, eine geringe Verschleißneigung von Gießkolben und Gießkammer durch reduzierten Gießkolbenhub und/oder eine Vermeidung der Schmelztropfenbildung im Angusskegelbereich erzielen lassen. Weiter stellt die Erfindung eine zur Durchführung dieses Betriebsverfahrens geeignete Druckgießmaschine zur Verfügung, bei der es sich insbesondere um eine solche vom Warmkammertyp handeln kann. - - - - - - - - - - - - - - -

## Patentansprüche

1. Verfahren zum Betrieb einer Druckgießmaschine, die eine Gießform (1), eine Gießkammer (2), einen axialbeweglich in der Gießkammer (2) angeordneten Gießkolben (3), einen in die Gießkammer (2) führenden Schmelzeeinlasskanal (4), ein Absperrventil (5) im Schmelzeeinlasskanal (4), einen von der Gießkammer (2) zur Gießform (1) führenden Schmelzeauslasskanal (6) und eine Steuereinheit (7) zur Steuerung des Gießkolbens (3) aufweist, wobei
- zur Durchführung eines jeweiligen Gießvorgangs in einer Formfüllphase der Gießkolben (3) in der Gießkammer (2) bei geschlossenem Absperrventil (5) aus einer Gießstartposition (GS) in eine Füllendposition (FP) vorbewegt und dadurch Schmelzematerial (14) über den Schmelzeauslasskanal (6) in die Gießform (1) gedrückt wird und in einer anschließenden Nachfüllphase der Gießkolben (3) in die Gießstartposition (GS) zurückbewegt und dadurch der Gießkammer (2) bei geöffnetem Absperrventil (5) Schmelzematerial (14) über den Schmelzeeinlasskanal (4) zugeführt wird, **dadurch gekennzeichnet, dass**
- in der Nachfüllphase des Gießvorgangs das zuvor geöffnete Absperrventil (5) geschlossen wird, bevor der Gießkolben (3) durch seine Rückbewegung seine Gießstartposition (GS) erreicht hat, und durch die weitere Rückbewegung des Gießkolbens (3) Schmelzematerial (14) im Schmelzeauslasskanal (6) rückgesaugt wird und/oder
- der Gießkolben (3) in der Gießkammer (2) bei einem Betriebsstart-Gießvorgang in einer Vorfüllphase des Betriebsstart-Gießvorgangs vor der Formfüllphase bei geschlossenem Absperrventil (5) von einer Betriebsstartposition (BS) in eine Vorfüllposition (VP) vorbewegt und anschließend das Absperrventil (5) geöffnet und der Gießkolben (3) in seine Gießstartposition (GS) zurückbewegt wird.

2. Verfahren nach Anspruch 1, weiter **dadurch gekennzeichnet, dass** der Gießkolben (3) in der Nachfüllphase im Zeitraum mit geschlossenem Absperrventil (5) mit geringerer Geschwindigkeit zurückbewegt wird als im vorausgehenden Zeitraum mit noch geöffnetem Absperrventil (5).

3. Verfahren nach Anspruch 1 oder 2, weiter **dadurch gekennzeichnet, dass** in der Nachfüllphase des Gießvorgangs das zuvor geöffnete Absperrventil (5) geschlossen wird, sobald der Gießkolben (3) durch seine Rückbewegung eine Ventilumstellposition (VU) erreicht hat.

4. Verfahren nach Anspruch 3, weiter **dadurch gekennzeichnet, dass**
- ein Hubabstand der Ventilumstellposition (VU) des Gießkolbens (3) zur Gießstartposition (GS) variabel vorgebbar ist und/oder
- in der Nachfüllphase des Gießvorgangs der Gießkolben (3) in der Ventilumstellposition (VU) während einer Stoppdauer angehalten wird, bevor er weiter bis zu seiner Gießstartposition (GS) zurückbewegt wird.

5. Verfahren nach einem der Ansprüche 1 bis 4, weiter **dadurch gekennzeichnet, dass** in der Nachfüllphase des Gießvorgangs die Gießform (1) mindestens so lange geschlossen gehalten wird, wie das Absperrventil (5) noch geöffnet ist.

6. Verfahren nach einem der Ansprüche 1 bis 5, weiter **dadurch gekennzeichnet, dass** in der Nachfüllphase des Gießvorgangs mit einem Öffnen der Gießform (1) begonnen wird, nachdem der Gießkolben (3) seine Gießstartposition (GS) erreicht hat.

7. Verfahren nach einem der Ansprüche 1 bis 6, weiter **dadurch gekennzeichnet, dass** in der Nachfüllphase des Gießvorgangs mit einem Öffnen der Gießform (1) begonnen wird, nachdem der Gießkolben (3) seine Ventilumstellposition (VU) erreicht hat und bevor er seine Gießstartposition (GS) erreicht hat.

8. Verfahren nach Anspruch 7, weiter **dadurch gekennzeichnet, dass** in der Nachfüllphase des Gießvorgangs der Gießkolben (3) in seiner Ventilumstellposition (VU) angehalten wird und von seiner Ventilumstellposition (VU) in seine Gießstartposition (GS) weiterbewegt wird, sobald die Gießform (1) beim Öffnen eine bestimmte Gießkolbentrigger-Formöffnungsposition erreicht hat.

9. Verfahren nach einem der Ansprüche 1 bis 8, weiter **dadurch gekennzeichnet, dass** der Gießkolben (3) von seiner in der Nachfüllphase eines jeweils vorherigen Gießvorgangs erreichten Gießstartposition (GS) in einem anfänglichen Vorfüllabschnitt der Formfüllphase eines nächsten Gießvorgangs bei noch nicht vollständig geschlossener Gießform (1) in eine Vorfüllposition vorbewegt und erst danach die Gießform (1) vollständig geschlossen und der Gießkolben (3) in seine Füllendposition (FP) vorbewegt wird.

10. Druckgießmaschine mit
- einer Gießform (1),
- einer Gießkammer (2),
- einem axialbeweglich in der Gießkammer (2) angeordneten Gießkolben (3),
- einem in die Gießkammer (2) führenden Schmelzeeinlasskanal (4),
- einem Absperrventil (5) im Schmelzeeinlasskanal (4),
- einem von der Gießkammer (2) zur Gießform (1) führenden Schmelzeauslasskanal (6) und
- einer Steuereinheit (7) zur Steuerung des Gießkolbens (3),
- wobei die Steuereinheit (7) und das Absperrventil (5) dafür eingerichtet sind, zur Durchführung eines jeweiligen Gießvorgangs in einer Formfüllphase das Absperrventil (5) in eine Schließstellung (VS) zu bringen und den Gießkolben (3) in der Gießkammer (2) zum Vorbewegen aus einer Gießstartposition (GS) in eine Füllendposition (FP) zu steuern, um Schmelzematerial (14) über den Schmelzeauslasskanal (6) in die Gießform (1) zu drücken, und in einer anschließenden Nachfüllphase das Absperrventil (5) zunächst in eine Offenstellung (VO) zu bringen und den Gießkolben (3) zum Rückbewegen in die Gießstartposition (GS) zu steuern, um der Gießkammer (2) Schmelzematerial (14) über den Schmelzeeinlasskanal (4) zuzuführen, **dadurch gekennzeichnet, dass**
- die Steuereinheit (7) und das Absperrventil (5) weiter dafür eingerichtet sind, noch in der Nachfüllphase das Absperrventil (5) wieder in seine Schließstellung (VS) zu bringen, bevor der Gießkolben (3) durch seine Rückbewegung seine Gießstartposition (GS) erreicht hat, und den Gießkolben (3) zum Rücksaugen von Schmelzematerial (14) im Schmelzeauslasskanal (6) durch die weitere Rückbewegung des Gießkolbens (3) zu steuern, und/oder
- die Steuereinheit (7) und das Absperrventil (5) weiter dafür eingerichtet sind, bei einem Betriebsstart-Gießvorgang den Gießkolben (3) zum Vorbewegen in der Gießkammer (2) in einer Vorfüllphase des Betriebsstart-Gießvorgangs vor der Formfüllphase bei geschlossenem Absperrventil (5) von einer Betriebsstartposition (BS) in eine Vorfüllposition (FP) zu steuern und anschließend das Absperrventil (5) in seine Offenstellung (VO) zu bringen und den Gießkolben (3) zum Rückbewegen in seine Gießstartposition (GS) zu steuern.

11. Druckgießmaschine nach Anspruch 10, weiter **dadurch gekennzeichnet, dass** das Absperrventil i (5) als ein Absperrsteuerventil (5s) ausgebildet ist und die Steuereinheit (7) zur Steuerung des Absperrsteuerventils (5s) eingerichtet ist.

12. Druckgießmaschine nach Anspruch 11, weiter **gekennzeichnet durch** einen von der Steuereinheit (7) angesteuerten Ventil-Aktor (16) zur Betätigung des Absperrsteuerventils (5s).

13. Druckgießmaschine nach Anspruch 10, weiter **dadurch gekennzeichnet, dass** das Absperrventil (5) als ein in seine Schließstellung (VS) vorgespanntes Rückschlagventil (5_{R}) ausgebildet ist.

14. Druckgießmaschine nach einem der Ansprüche 10 bis 13, weiter **gekennzeichnet durch** eine Ventilsensoreinheit (18) zur Sensierung einer oder mehrerer Messgrößen des Absperrventils (5).

## Claims

1. Method for operating a die-casting machine which has a casting mould (1), a casting chamber (2), a casting piston (3) arranged in an axially movable manner in the casting chamber(2), a melt inlet channel (4) which leads into the casting chamber(2), a shut-off valve (5) in the melt inlet channel (4), a melt outlet channel (6) which leads from the casting chamber(2) to the casting mould (1), and a control unit (7) for controlling the casting piston (3), wherein,
- for the purpose of carrying out a respective casting process, in a mould-filling phase, when the shut-off valve (5) is closed, the casting piston (3) in the casting chamber (2) is advanced from a casting start position (GS) into a filling end position (FP), and as a result melt material (14) is pressed into the casting mould )1) via the melt outlet channel (6) and, in a subsequent refilling phase, the casting piston (3) is moved back into the casting start position (GS) and, as a result, when the shut-off valve (5) is open, the casting chamber (2) is supplied with melt material (14) via the melt inlet channel (4),
**characterized in that**,
- in the refilling phase of the casting process, the previously open shut-off valve (5) is closed before the casting piston (3) has reached its casting start position (GS) by virtue of its return movement, and as a result of the further return movement of the casting piston (3) melt material (14) in the melt outlet channel (6) is back-suctioned, and/or
- during a start-of-operation casting process, in a pre-filling phase of the start-of-operation casting process before the mould-filling phase when the shut-off valve (5) is closed, the casting piston (3) in the casting chamber (2) is advanced from a start-of-operation position (BS) into a pre-filling position (VP), and then the shut-off valve (5) is opened and the casting piston (3) is moved back into its casting start position (GS).

2. Method according to Claim 1, further **characterized in that** in the refilling phase, the casting piston (3) is moved back in the period of time when the shut-off valve (5) is closed at a lower speed than in the preceding period of time when the shut-off valve (5) is still open.

3. Method according to Claim 1 or 2, further **characterized in that** in the refilling phase of the casting process, the previously open shut-off valve (5) is closed as soon as the casting piston (3) has reached a valve switchover position (VU) by virtue of its return movement.

4. Method according to Claim 3, further **characterized in that**
- a stroke distance between the valve switchover position (VU) of the casting piston (3) and the casting start position (GS) can be variably predefined, and/or,
- in the refilling phase of the casting process, the casting piston (3) is held in the valve switchover position (VU) during a halt period before it is moved back again to its casting start position (GS).

5. Method according to one of Claims 1 to 4, further **characterized in that**, in the refilling phase of the casting process, the casting mould (1) is kept closed at least for as long as the shut-off valve (5) is still open.

6. Method according to one of Claims 1 to 5, further **characterized in that**, in the refilling phase of the casting process, opening of the casting mould (1) is commenced after the casting piston (3) has reached its casting start position GS).

7. Method according to one of Claims 1 to 6, further **characterized in that**, in the refilling phase of the casting process, opening of the casting mould (1) is commenced after the casting piston (3) has reached its valve switchover position (VU) and before it has reached its casting start position (GS).

8. Method according to Claim 7, further **characterized in that**, in the refilling phase of the casting process, the casting piston (3) is held in its valve switchover position (VU) and is advanced from its valve switchover position (VU) into its casting start position (GS) as soon as the casting mould (1) has reached a determined casting-piston-triggering mould opening position when it is opening.

9. Method according to one of Claims 1 to 8, further **characterized in that** the casting piston (3) is advanced from its casting start position (GS), reached during the refilling phase of a respectively previous casting process, into a pre-filling position during an initial pre-filling stage of the mould-filling phase of a subsequent casting process when the casting mould (1) is not yet completely closed, and only thereafter is the casting mould (1) completely closed and the casting piston (3) advanced into its filling end position (FP).

10. Die-casting machine comprising
- a casting mould (1),
- a casting chamber (2),
- a casting piston (3) arranged in an axially moveable manner in the casting chamber (2),
- a melt inlet channel (4) which leads into the casting chamber (2),
- a shut-off valve (5) in the melt inlet channel (4),
- a melt outlet channel (6) which leads from the casting chamber (2) to the casting mould (1), and
- a control unit (7) for controlling the casting piston (3),
- wherein, for the purpose of carrying out a respective casting process in a mould-filling phase, the control unit (7) and the shut-off valve (5) are configured to bring the shut-off valve (5) into a closed position (VS) and to control the casting piston (3) in the casting chamber (2) to advance from a casting start position (GS) into a filling end position (FP), in order to press melt material (14) into the casting mould (1) via the melt outlet channel (6), and in a subsequent refilling phase firstly to bring the shut-off valve (5) into an open position (VO) and to control the casting piston (3) to move back into the casting start position GS), in order to supply the casting chamber (2) with melt material (14) via the melt inlet channel (4),
**characterized in that**
- the control unit (7) and the shut-off valve (5) are further configured to bring the shut-off valve (5) into its closed position (VS) again still during the refilling phase before the casting piston (3) has reached its casting start position (GS) by virtue of its return movement, and to control the casting piston (3) to back-suction melt material (14) in the melt outlet channel (6) by virtue of the further return movement of the casting piston (3), and/or
- the control unit (7) and the shut-off valve (5) are further configured to control, during a start-of-operation casting process, the casting piston (3) to advance in the casting chamber (2) from a start-of-operation position (BS) into a pre-filling position (FP) in a pre-filling phase of the start-of-operation casting process before the mould-filling phase when the shut-off valve (5) is closed, and then to bring the shut-off valve (5) into its open position (VO) and to control the casting piston (3) to move back into its casting start position (GS).

11. Die-casting machine according to Claim 10, further **characterized in that** the shut-off valve (5) is in the form of a shut-off control valve (5_{S}), and the control unit (7) is configured to control the shut-off control valve (5_{S}).

12. Die-casting machine according to Claim 11, further **characterized by** a valve actuator (16), activated by the control unit (7), for actuating the shut-off control valve 5_{S}).

13. Die-casting machine according to Claim 10, further **characterized in that** the shut-off valve (5) is formed as a non-return valve (5_{R}) which is preloaded in its closed position (VS).

14. Die-casting machine according to one of Claims 10 to 13, further **characterized by** a valve sensor unit (18) for sensing one or more measured variables of the shut-off valve (5).

## Revendications

1. Procédé de fonctionnement d'une machine de coulée sous pression comprenant un moule (1), une chambre de coulée (2), un piston de coulée (3) mobile axialement dans la chambre de coulée (2), un canal d'entrée de matière fondue (4) menant à la chambre de coulée (2), une vanne d'arrêt (5) dans le canal d'entrée de matière fondue (4), un canal de sortie de matière fondue (6) menant de la chambre de coulée (2) au moule (1), et une unité de commande (7) pour commander le piston de coulée (3), dans lequel
- pour mettre en œuvre un processus de coulée respectif, lors d'une phase de remplissage du moule, le piston de coulée (3) dans la chambre de coulée (2) est déplacé d'une position de départ de coulée (GS) vers une position de fin de remplissage (FP), la vanne d'arrêt (5) étant fermée, moyennant quoi la matière fondue (14) est poussée à travers le canal de sortie de matière fondue (6) jusque dans le moule (1), et, lors d'une phase de post-remplissage suivante, le piston de coulée (3) est ramené vers la position de départ de coulée (GS), moyennant quoi la chambre de coulée (2) est alimentée en matière fondue (14) par l'intermédiaire du canal d'entrée de matière fondue (4), la vanne d'arrêt (5) étant ouverte,
**caractérisé en ce que**
- lors de la phase de post-remplissage du processus de coulée, la vanne d'arrêt (5), préalablement ouverte, est fermée avant que le piston de coulée (3) n'atteigne sa position de départ de coulée (GS) lors de son mouvement de retour, et par le mouvement de retour du piston de coulée (3), la matière fondue (14) est alors aspirée dans le canal de sortie de matière fondue (6) ; et/ou
- dans un processus de coulée de démarrage, lors d'une phase de pré-remplissage du processus de coulée de démarrage avant la phase de remplissage de moule, le piston de coulée (3) dans la chambre de coulée (2) est déplacé d'une position de démarrage (BS) vers une position de pré-remplissage (VP), la vanne d'arrêt (5) étant fermée ; puis, la vanne d'arrêt (5) est ouverte et le piston de coulée (3) est ramené vers sa position de départ de coulée (GS).

2. Procédé selon la revendication 1,
**caractérisé en outre en ce que**, lors de la phase de post-remplissage, pendant la période où la vanne d'arrêt (5) est fermée, le piston de coulée (3) est ramené à une vitesse inférieure à celle pendant la période précédente où la vanne d'arrêt (5) était encore ouverte.

3. Procédé selon la revendication 1 ou 2,
**caractérisé en outre en ce que**, lors de la phase de post-remplissage du processus de coulée, la vanne d'arrêt (5), précédemment ouverte, est fermée dès que le piston de coulée (3) atteint une position de commutation de vanne (VU) par son mouvement de retour.

4. Procédé selon la revendication 3,
**caractérisé en outre en ce que**
- la course du piston de coulée (3) entre la position de commutation de vanne (VU) et la position de départ de coulée (GS) peut être spécifiée de manière variable ; et/ou
- lors de la phase de post-remplissage du processus de coulée, le piston de coulée (3) est arrêté en position de commutation de vanne (VU) pendant une durée d'arrêt avant d'être ramené vers sa position de départ de coulée (GS).

5. Procédé selon l'une des revendications 1 à 4,
**caractérisé en outre en ce que**, lors de la phase de post-remplissage du processus de coulée, le moule (1) est maintenu fermé au moins aussi longtemps que la vanne d'arrêt (5) est encore ouverte.

6. Procédé selon l'une des revendications 1 à 5,
**caractérisé en outre en ce que**, lors de la phase de post-remplissage du processus de coulée, le moule (1) commence à s'ouvrir après que le piston de coulée (3) a atteint sa position de départ de coulée (GS).

7. Procédé selon l'une des revendications 1 à 6,
**caractérisé en outre en ce que**, lors de phase de post-remplissage du processus de coulée, le moule (1) commence à s'ouvrir après que le piston de coulée (3) a atteint sa position de commutation de vanne (VU) et avant qu'il n'atteigne sa position de départ de coulée (GS).

8. Procédé selon la revendication 7,
**caractérisé en outre en ce que**, lors de la phase de post-remplissage du processus de coulée, le piston de coulée (3) est arrêté en position de commutation de vanne (VU) et est déplacé de sa position de commutation de vanne (VU) vers sa position de départ de coulée (GS) dès que le moule (1) atteint, lors de l'ouverture, une position spécifique d'ouverture de moule déclenchée par le piston de coulée.

9. Procédé selon l'une des revendications 1 à 8,
**caractérisé en outre en ce que**, pendant une phase de pré-remplissage initiale de la phase de remplissage du moule du processus de coulée suivant, le piston de coulée (3) est déplacé de sa position de départ de coulée (GS), atteinte lors de la phase de post-remplissage d'un processus de coulée précédent, vers une position de pré-remplissage, alors que le moule (1) n'est pas encore complètement fermé ; et ce n'est qu'ensuite que le moule (1) est complètement fermé et que le piston de coulée (3) est déplacé vers sa position de fin de remplissage (FP).

10. Machine de coulée sous pression comprenant :
- un moule (1),
- une chambre de coulée (2),
- un piston de coulée (3) mobile axialement dans la chambre de coulée (2),
- un canal d'entrée de matière fondue (4) menant dans la chambre de coulée (2),
- une vanne d'arrêt (5) située dans le canal d'entrée de matière fondue (4),
- un canal de sortie de matière fondue (6) menant de la chambre de coulée (2) au moule (1), et
- une unité de commande (7) pour commander le piston de coulée (3), dans laquelle
- pour mettre en œuvre un processus de coulée respectif, l'unité de commande (7) et la vanne d'arrêt (5) sont conçues pour amener la vanne d'arrêt (5) vers une position fermée (VS), lors d'une phase de remplissage du moule, et pour commander le piston de coulée (3) dans la chambre de coulée (2) de manière à ce qu'il se déplace d'une position de départ de coulée (GS) vers une position de fin de remplissage (FP) afin de pousser la matière fondue (14) dans le moule (1) par l'intermédiaire du canal de sortie de matière fondue (6), et pour amener la vanne d'arrêt (5) tout d'abord dans une position ouverte (VO), lors d'une phase de post-remplissage suivante, et pour commander le piston de coulée (3) de manière à ce qu'il retourne vers la position de départ de coulée (GS) afin d'alimenter la chambre de coulée (2) en matière fondue (14) par l'intermédiaire du canal d'entrée de matière fondue (4),
**caractérisée en ce que**
- l'unité de commande (7) et la vanne d'arrêt (5) sont en outre conçues pour ramener la vanne d'arrêt (5) vers sa position fermée (VS), encore pendant la phase de post-remplissage, avant que le piston de coulée (3) n'ait atteint sa position de départ de coulée (GS), par son mouvement de retour, et pour commander le piston de coulée (3) afin d'aspirer la matière fondue (14) dans le canal de sortie de matière fondue (6) au moyen du mouvement de retour du piston de coulée (3), et/ou
- l'unité de commande (7) et la vanne d'arrêt (5) sont en outre conçues pour, lors d'un processus de coulée de démarrage, commander le piston de coulée (3) de manière à ce qu'il se déplace dans la chambre de coulée (2) d'une position de démarrage (BS) vers une position de pré-remplissage (FP), lors d'une phase de pré-remplissage du processus de coulée de démarrage avant la phase de remplissage de moule, la vanne d'arrêt (5) étant fermée, et pour ensuite amener la vanne d'arrêt (5) vers sa position ouverte et pour commander le piston de coulée (3) de manière à ce qu'il retourne vers sa position de départ de coulée (GS).

11. Machine de coulée sous pression selon la revendication 10,
**caractérisée en outre en ce que** la vanne d'arrêt (5) est conçue comme une vanne de régulation d'arrêt (5_{S}), et l'unité de commande (7) est conçue pour commander la vanne de régulation d'arrêt (5_{S}).

12. Machine de coulée sous pression selon la revendication 11,
**caractérisée en outre par** un actionneur de vanne (16) commandé par l'unité de commande (7) pour actionner la vanne de régulation d'arrêt (5_{S}).

13. Machine de coulée sous pression selon la revendication 10,
**caractérisée en outre en ce que** la vanne d'arrêt (5) est conçue comme un clapet anti-retour (5_{R}) précontraint vers sa position fermée (VS).

14. Machine de coulée sous pression selon l'une des revendications 10 à 13, **caractérisée en outre par** une unité de capteurs de vanne (18) pour détecter une ou plusieurs grandeurs de mesure de la vanne d'arrêt (5).
